# EUROPÄISCHE PATENTSCHRIFT

(11) **EP 2 614 027 B1**
(45) Veröffentlichungstag und Bekanntmachung des Hinweises auf die Patenterteilung: **21.01.2015**
(21) Anmeldenummer: 11752234.2
(22) Anmeldetag: 06.09.2011
(51) Int. Cl.: B66B 1/30, B66B 1/24, B66B 1/28, B66B 1/34

(54) **VERFAHREN ZUM STEUERN EINER ANTRIEBSMASCHINE EINER AUFZUGSANLAGE**
METHOD FOR CONTROLLING A DRIVE MOTOR OF A LIFT SYSTEM
PROCÉDÉ DE COMMANDE D'UNE MACHINE D'ENTRAÎNEMENT D'UN SYSTÈME D'ASCENSEUR

(30) Priorität: 09.09.2010 EP 10175981
(43) Veröffentlichungstag der Anmeldung: 17.07.2013
(73) Patentinhaber: Inventio AG, 6052 Hergiswil (CH)
(72) Erfinder: VILLA, Valerio, I-22020 Gironico (IT); CUI, Yong Qi, Shanghai 200090 (CN)
(74) Vertreter: Hirschberger, Petra
(86) Internationale Anmeldenummer: PCT/EP2011/065345
(87) Internationale Veröffentlichungsnummer: WO 2012/032020

(56) Entgegenhaltungen:
- WO-A1-01/70613
- US-A- 5 896 950

## Beschreibung

Die Erfindung betrifft ein Verfahren zum Steuern einer Antriebsmaschine einer Aufzugsanlage.

Verfahren zum Steuern der Antriebsmaschine von Aufzugsanlagen unterscheiden sich hauptsächlich in der Art der Geschwindigkeitssteuerung und in der Art der Erfassung der Position der Aufzugskabine.

Bei Aufzugsanlagen für hohe Anforderungen bezüglich Fahrgeschwindigkeit und Transportkapazität wird die Position der Aufzugskabine vorteilhafterweise durch ein Absolut-Positionsmesssystem erfasst, das der Aufzugsteuerung in jeder Situation Information liefert, aus der die Aufzugsteuerung die aktuelle Position der Aufzugskabine erkennt. Die Fahrgeschwindigkeit wird entsprechend einem Weg-Geschwindigkeits-Profil geregelt, dessen Verlauf in Abhängigkeit von der Fahrdistanz zwischen einer Startposition und einer Zielposition vor Beginn der Fahrt bestimmt wird.

Bei Aufzugsanlagen für mittlere Anforderungen bezüglich Fahrgeschwindigkeit und Transportkapazität wird die Position der Aufzugskabine üblicherweise durch ein Positionserfassungssystem mit einem Weggeber erfasst. Ein solcher Weggeber ist meist als Inkremental-Drehgeber ausgeführt und wird mittels eines Übertragungsmechanismus durch die Bewegung der Aufzugskabine angetrieben. Bei einer oft angewandten Ausführungsform wird ein Inkremental-Drehgeber an die rotierende Achse der Seilscheibe eines Geschwindigkeitsbegrenzers gekoppelt, wobei ein Drahtseil die Bewegung der Aufzugskabine auf die Seilscheibe des Geschwindigkeitsbegrenzers überträgt und so den erwähnten Übertragungsmechanismus bildet.

Ein Weggeber liefert der Aufzugsteuerung Signale, aus denen die Aufzugsteuerung Fahrdistanzen, Geschwindigkeit und Beschleunigung einer Bewegung der Aufzugskabine direkt ableiten kann. Die Information über die Position der Aufzugskabine wird durch Aufsummieren der erfassten Fahrdistanzen erfasst. Sie kann daher, beispielsweise infolge von Störungen in der Signalübertragung oder Unterbrechungen in der Stromversorgung, verfälscht werden oder verloren gehen, was Massnahmen zur Wiederherstellung der korrekten Position im Positionserfassungssystem erfordert.
Aus WO 01/70613 ist ein solches Positionserfassungssystem für eine Aufzugskabine einer Aufzugsanlage bekannt. Bei der beschriebenen Einrichtung registriert die Aufzugsteuerung die aktuelle Position der Aufzugskabine über die gesamte Fahrdistanz auf Grund von Signalen eines mit der Seilscheibe eines Geschwindigkeitsbegrenzers und damit mit der Bewegung der Aufzugskabine gekoppelten Inkremental-Drehgebers. Störimpulse und insbesondere Schlupf in dem die Bewegung der Aufzugskabine mit dem Inkremental-Drehgeber koppelnden Seiltrieb bewirken jedoch Abweichungen zwischen der auf Grund der Signale des Inkremental-Drehgebers ermittelten momentan registrierten Position der Aufzugskabine und der tatsächlichen momentanen Kabinenposition. Um die Wirkung solcher Störeinflüsse zu kompensieren, wird die momentan registrierte Position der Aufzugskabine bei der Ankunft der Aufzugskabine an einer Zielhaltestelle und/oder beim Vorbeifahren an Zwischenhaltestellen korrigiert. Dies geschieht dadurch, dass mit Hilfe eines an der Aufzugskabine angebrachten Haltestellensensors jeweils eine einer bestimmten Haltestellen zugeordnete Haltestellenmarkierung detektiert wird, worauf die in der Aufzugsteuerung momentan registrierte Position der Aufzugskabine entsprechend dem der jeweiligen Haltestelle zugeordneten und gespeicherten Haltestellenpositionswert korrigiert wird. Ausserdem ist die Aufzugsteuerung so konzipiert, dass ein gespeicherter Haltestellenpositionswert korrigiert wird, wenn dieser mehrmals Anlass zu erheblichen und in gleicher Richtung wirkenden Korrekturen der momentan registrierten Position der Aufzugskabine gibt.

Beim genannten Stand der Technik, bei dem Schlupfkorrekturen erst beim Erreichen der Haltestellenmarkierung der Zielhaltestelle durchgeführt werden, muss das Einfahren der Aufzugskabine in den Bereich dieser Haltestellenmarkierung mit reduzierter Fahrgeschwindigkeit erfolgen. Dies ist dadurch begründet, dass der in der Kopplung zwischen der Bewegung der Aufzugskabine und der Bewegung des Inkremental-Drehgebers auftretende Schlupf zu einer derart grossen Abweichung der momentan registrierten Aufzugskabinenposition von der tatsächlichen momentanen Aufzugskabinenposition führen kann, dass die beim Einfahren der Aufzugskabine in den Bereich der Haltestellenmarkierung der Zielhaltestelle vorhandene, positionsabhängige Fahrgeschwindigkeit der Aufzugskabine so hoch ist, dass ein Abbremsen bis zum Erreichen der Zielhaltestellen-position nicht mehr möglich ist. Eine solche Situation führt zu Störungen des normalen Aufzugsbetriebs und kann sogar zur Stillsetzung der Aufzugsanlage führen. Die genannte, schlupfbedingte Abweichung kann jedoch auch derart sein, dass die beim Einfahren der Aufzugskabine in den Bereich der Haltestellenmarkierung der Zielhaltestelle vorhandene Fahrgeschwindigkeit der Aufzugskabine bereits zu niedrig ist, so dass zum Erreichen der Zielhaltestellenposition eine verlängerte Fahrt mit geringer Geschwindigkeit und entsprechend erhöhter Fahrzeit erforderlich Aus US5896950 ist ein anderes Positionserfassungssytem nach dem Stand der Technik bekannt.

Aufgabe der vorliegenden Erfindung ist es, ein kostengünstigeres und bezüglich Fahrzeit optimiertes Verfahren zum Steuern einer Antriebsmaschine einer Aufzugsanlage zu schaffen, durch dessen Anwendung die Nachteile der als Stand der Technik genannten Aufzugsanlage vermieden werden. Eine weitere Aufgabe der Erfindung besteht darin, ein solches Verfahren zu schaffen, das keinen zusätzlichen Weggeber für die direkte Erfassung der Bewegung der Aufzugskabine erfordert.

Die Aufgabe wird gelöst durch ein Verfahren mit den Merkmalen des unabhängigen Anspruchs 1 und durch eine Einrichtung zur Durchführung dieses Verfahrens gemäss einem weiteren unabhängigen Anspruch. Vorteilhafte Ausgestaltungen und Weiterbildungen des erfindungsgemässen Verfahrens gehen aus den abhängigen Ansprüchen hervor.

Bei dem erfindungsgemässen Verfahren handelt es sich um ein Verfahren zum Steuern einer Antriebsmaschine einer Aufzugsanlage, in welcher Aufzugsanlage eine Aufzugskabine durch die Antriebsmaschine über eine Treibscheibe und mindestens ein flexibles Tragmittel entlang einer Fahrbahn bewegt und an Haltestellenpositionen mehrerer Haltestellen angehalten werden kann. Dabei wird durch eine Aufzugsteuerung eine Bewegung der Aufzugskabine auf Grund von Signalen eines mit einer Drehbewegung der Antriebsmaschine bzw. der Treibscheibe gekoppelten Drehgebers erfasst und vor Beginn einer Fahrt der Aufzugskabine durch eine Aufzugsteuerung ein Bewegungsverlauf in Form eines Weg-Geschwindigkeits-Profils für eine Fahrt der Aufzugskabine von einer momentanen Aufzugskabinenposition bis zu einer Zielhaltestellenposition berechnet, wobei bei der Berechnung des Weg-Geschwindigkeits-Profils ein zu erwartender Schlupf zwischen der Treibscheibe und dem Tragmittel einkalkuliert wird, um trotz Schlupf die Einhaltung des berechneten Bewegungsverlaufs zu gewährleisten. Während der Fahrt der Aufzugskabine wird durch die Aufzugsteuerung eine Drehbewegung der Antriebsmaschine und damit der Treibscheibe in Abhängigkeit vom berechneten Weg-Geschwindigkeits-Profil und von Signalen des Drehgebers durch die Aufzugssteuerung gesteuert.
Unter dem Begriff "Tragmittel" sind in der vorliegenden Offenbarung flexible Zugmittel beispielsweise in Form von Stahldrahtseilen, Flachriemen, Keilrippenriemen oder Gliederketten zu verstehen, die geeignet sind, eine Aufzugskabine und ein Gegengewicht zu tragen und anzutreiben.

Unter dem Begriff "Aufzugsteuerung" sind alle an der Steuerung der Aufzugsanlage beteiligten Steuerungskomponenten zu verstehen, ungeachtet ihrer Funktion und Anordnung in der Aufzugsanlage.

Als Drehgeber eignen sich Einrichtungen, bei denen die Drehbewegung der Antriebsmaschine beispielsweise durch Abtasten von Lochscheiben, Schlitzscheiben, Strichscheiben oder Magnetpolscheiben erfasst wird, wobei die Abtastung beispielsweise mittels Lichtschranken, Laserreflexionstastern, Induktivsensoren oder Magnetsensoren erfolgen kann.

Das erfindungsgemässe Verfahren hat den Vorteil, dass der beim vorstehend als Stand der Technik genannten Verfahren erforderliche, mit der Seilscheibe des Geschwindigkeitsbegrenzers gekoppelte Inkremental-Drehgeber für die Erfassung der Bewegung der Aufzugskabine eingespart werden kann. Eingespart werden können auch die Einrichtung zur Auswertung dieses Inkremental-Drehgebers sowie der Aufwand für dessen Installation. Dies wird dadurch erreicht, dass für die Erfassung der Bewegung der Aufzugskabine die Signale eines für die Regelung der Drehgeschwindigkeit der Antriebsmaschine ohnehin vorhandenen Drehgebers genutzt werden. Dieser Drehgeber erfasst jedoch die Drehbewegung der Antriebsmaschine oder der Treibscheibe. Die von ihm gelieferte Information über die Bewegung der Aufzugskabine ist daher mit einem durch Schlupf zwischen Treibscheibe und Tragmittel verursachten, von der Kabinenbelastung und von der Fahrrichtung abhängigen Fehler behaftet.

Durch das Berechnen und Vorgeben eines schlupfkorrigierten Weg-Geschwindigkeits-Profils wird ermöglicht, Fahrten der Aufzugskabine zwischen einer momentanen Aufzugskabinenposition und einer Zielhaltestelle in möglichst kurzer Fahrzeit, d. h. mit optimalem Weg-Geschwindigkeits-Profil auszuführen. Die Berücksichtigung des zu erwartenden Schlupfs bei der Berechnung des Weg-Geschwindigkeits-Profils hat die vorteilhafte Wirkung, dass die Aufzugskabine beim Erreichen der Zielhaltestelle, d. h. bei Detektion des Anfangs einer der Zielhaltestelle zugeordneten Haltestellenmarkierung, mit grosser Genauigkeit die für diese Situation berechnete, optimale Fahrgeschwindigkeit hat. Diese optimale Fahrgeschwindigkeit ist diejenige Geschwindigkeit, bei der ein Abbremsen der Aufzugskabine mit zulässigen Verzögerungswerten innerhalb einer der halben Länge der Haltestellenmarkierung entsprechenden Fahrdistanz bis zur korrekten Haltestellenposition noch sicher möglich ist.

Nach einer bevorzugten Ausgestaltungsvariante des Verfahrens wird durch die Aufzugssteuerung vor Beginn einer Fahrt der Aufzugskabine auf der Basis der bekannten, in der Aufzugsteuerung registrierten Haltestellenpositionswerte eine tatsächliche Fahrdistanz zwischen einer momentanen Aufzugskabinenposition und einer Zielhaltestellenposition berechnet, auf Grund dieser tatsächlichen Fahrdistanz und des zu erwartenden Schlupfs zwischen der Treibscheibe und dem Tragmittel eine schlupfkorrigierte Fahrdistanz berechnet und auf Grund dieser schlupfkorrigierten Fahrdistanz das Weg-Geschwindigkeits-Profil für eine Fahrt der Aufzugskabine von der momentanen Aufzugskabinenposition bis zum Erreichen der Zielhaltestellenposition berechnet. Durch das Einkalkulieren des zu erwartenden Schlupfs in die für die vorgesehene Fahrt der Aufzugskabine berechnete Fahrdistanz und damit in die Berechnung des für diese Fahrdistanz optimierten Weg-Geschwindigkeits-Profils, wird eine der Voraussetzungen für das Erreichen der Haltestellenmarkierung der Zielhaltestelle mit der für diese Situation berechneten, höchstmöglichen Fahrgeschwindigkeit und damit für eine möglichst kurze Fahrzeit erfüllt.

Nach einer weiteren Ausgestaltungsvariante des Verfahrens werden die Haltestellen-positionen durch Haltestellenmarkierungen gekennzeichnet und die Haltestellen-markierungen durch mindestens einen an der Aufzugskabine angebrachten Haltestellen-sensor detektiert, wobei die Haltestellenmarkierungen aller Haltestellen - in Fahrrichtung der Aufzugskabine gemessen - gleich lang und mindestens so lang ausgeführt werden, dass ein Anhalten der Aufzugskabine innerhalb der halben Länge der Haltestellenmarkierungen möglich ist, und die Haltestellenmarkierungen und der Haltestellensensor so angeordnet werden, dass sich ein Kabinenboden der Aufzugskabine auf einem Niveau einer Haltestellenposition befindet, wenn die Aufzugskabine in Aufwärtsfahrt oder in Abwärtsfahrt nach einer Detektion eines Anfangs einer Haltestellenmarkierung noch um die halbe Länge der Haltestellenmarkierung weiter bewegt wird. Mit einer solchen Ausgestaltung des Verfahrens kann eine ausreichend genaue Positionierung der Aufzugskabine gegenüber den Haltestellen besonders einfach und kostengünstig realisiert werden.

Nach einer weiteren Ausgestaltungsvariante des Verfahrens wird während einer Fahrt der Aufzugskabine die Antriebsmaschine so gesteuert, dass die Aufzugskabine entsprechend dem berechneten Weg-Geschwindigkeits-Profil von der momentanen Aufzugskabinenposition bis zum Erreichen einer Haltestellenmarkierung einer Zwischenhaltestelle oder einer Zielhaltestelle bewegt wird, wobei beim Erreichen einer solchen Haltestellenmarkierung eine Korrektur der momentan in der Aufzugssteuerung registrierten Aufzugskabinenposition und eine entsprechende Korrektur des Weg-Geschwindigkeits-Profils für die durch die Aufzugskabine bis zur Zielhaltestellenposition noch zurückzulegende Restdistanz stattfindet. Damit wird eine weitere Optimierung des Verfahrens realisiert, mit dem Ziel, das Erreichen der Haltestellenmarkierung der Zielhaltestelle mit der für diese Situation berechneten, optimalen Fahrgeschwindigkeit noch besser zu gewährleisten. Als Zwischenhaltestellen werden in der vorliegenden Offenbarung diejenigen Haltestellen bezeichnet, an denen sich die Aufzugskabine auf ihrem Weg von ihrer momentanen Position zu einer der aktuellen Fahrt zugeordneten Zielhaltestelle vorbeibewegt.

Nach einer weiteren Ausgestaltungsvariante des Verfahrens werden zur Berechnung der schlupfkorrigierten Fahrdistanz unterschiedlich grosse Schlupffaktoren einkalkuliert, deren Grösse von einer bei der jeweiligen Fahrt der Aufzugskabine vorhandenen Kabinenbelastung abhängig ist.
Durch die Verwendung von Schlupffaktoren deren Grösse bei Fahrten der Aufzugskabine mit unterschiedlich hohen Kabinenbelastungen ermittelt worden ist, werden Genauigkeit und Effizienz des erfindungsgemässen Verfahrens weiter optimiert.

Nach einer weiteren Ausgestaltungsvariante des Verfahrens umfasst die Inbetriebnahme einer nach dem erfindungsgemässen Verfahren betriebenen Aufzugsanlage das Ermitteln aller Haltestellenpositionen. Dies geschieht dadurch, dass bei Inbetriebnahme der Aufzugsanlage eine Lernfahrt der Aufzugskabine, vorzugsweise ohne Kabinenbelastung, durchgeführt wird, bei welcher die Haltestellenpositionswerte aller Haltestellen ermittelt und registriert werden. Nach Beendigung der Lernfahrt wird ein Lernfahrt-Schlupffaktor ermittelt, und die registrierten Haltestellenpositionswerte werden in Abhängigkeit vom ermittelten Lernfahrt-Schlupffaktor korrigiert. Dieses Vorgehen ermöglicht es, mit geringem Zeitaufwand alle Haltestellenpositionswerte einer neu installierten Aufzugsanlage mit ausreichender Genauigkeit zu registrieren, obwohl die Kopplung des Drehgebers an die Bewegung der Aufzugskabine schlupfbehaftet ist.

Nach einer weiteren Ausgestaltungsvariante des Verfahrens wird die Lernfahrt ohne Kabinenbelastung oder mit einer Kabinenbelastung von weniger als 30% der Nennlast ausgeführt. Diese Ausgestaltungsvariante, die nur dank der Schlupfkorrektur realisierbar ist, erspart dem Inbetriebnahmefachmann das mühsame Beladen und Entladen der Aufzugskabine zur Durchführung der Lernfahrt.

Nach einer weiteren Ausgestaltungsvariante des Verfahrens führt die Aufzugskabine bei der Lernfahrt zuerst eine Hinfahrt in Aufwärts- oder Abwärtsrichtung aus, bei welcher ein an der Aufzugskabine angebrachter Haltestellensensor zuerst eine Null-Position-Markierung und anschliessend die Haltestellenmarkierungen aller Haltestellen detektiert, und anschliessend führt die Aufzugskabine eine Rückfahrt aus, bei welcher der Haltestellensensor wieder die Null-Position-Markierung erreicht und detektiert. Dabei wird auf der Hinfahrt bei Detektion von jeweils einer der Haltestellenmarkierungen durch den Haltestellensensor eine mit Hilfe des Drehgebers erfasste Fahrdistanz von der Null-Position-Markierung bis zum Anfang der detektierten Haltestellenmarkierung um die halbe Länge der Haltestellenmarkierung korrigiert und als Haltestellenpositionswert registriert. Dese Ausgestaltungsvariante des Verfahrens ermöglicht eine einfache und zeitsparende Erfassung der Haltestellenpositionswerte aller Haltestellen der Aufzugsanlage.

Nach einer weiteren Ausgestaltungsvariante des Verfahrens wird der vorstehend erwähnte Lernfahrt-Schlupffaktor ermittelt, indem die Fahrdistanz zwischen einer bestimmten Stelle im Bereich des Anfangs der Hinfahrt und einer Umkehrposition am Ende der Hinfahrt auf Grund der Signale des Drehgebers erfasst wird, die Fahrdistanz zwischen der Umkehrposition am Ende der Hinfahrt und der bestimmten Stelle im Bereich des Anfangs der Hinfahrt auf Grund der Signale des Drehgebers erfasst wird, und nach beendeter Lernfahrt eine Differenz zwischen beiden erfassten Fahrdistanzen - welche Differenz den während der Hin- und Rückfahrt insgesamt aufgetretenen Schlupf repräsentiert - durch die bei der Hin- und Rückfahrt insgesamt erfasste Fahrdistanz dividiert wird. Diese Ausgestaltung des Verfahrens ermöglicht eine extrem einfache Ermittlung eines Lernfahrt-Schlupffaktors, mit welchem die mit einer schlupfbehafteten Messung ermittelten Haltestellenpositionswerte korrigiert werden können.

Nach einer weiteren Ausgestaltungsvariante des Verfahrens werden - als Grundlage für das Einkalkulieren des zu erwartenden Schlupfs bei der Berechnung der Weg-Geschwindigkeits-Profile - von der momentanen Kabinenbelastung abhängige Istwert-Schlupffaktoren ermittelt. Dies geschieht dadurch, dass nach Fahrten der Aufzugskabine im normalen Betrieb der Aufzugsanlage jeweils ein erster Wert für eine definierte Fahrdistanz zwischen der Starthaltestelle und der Zielhaltestelle auf Grund der Signale des Drehgebers ermittelt wird, ein zweiter Wert für die definierte Fahrdistanz auf der Basis der registrierten Haltestellenpositionswerte der Starthaltestelle und der Zielhaltestelle ermittelt wird, und der Quotient aus dem ersten und dem zweiten Wert als Istwert-Schlupffaktor unter Zuordnung zu einem von mehreren Kabinenbelastungsbereichen dynamisch abgespeichert wird, wobei zur Bestimmung dieser Zuordnung die bei der jeweiligen Fahrt der Aufzugskabine vorhandene Kabinenbelastung durch die Aufzugssteuerung erfasst wird. Unter dem Begriff "definierte Fahrdistanz" soll eine durch den Haltestellensensor genau erfassbare und aus den Ergebnissen der Lernfahrt bekannte oder berechenbare Fahrdistanz verstanden werden, beispielsweise eine durch den Haltestellensensor erfasste und andererseits aus den Haltestellenpositionen berechenbare Distanz zwischen dem Ende der Haltestellenmarkierung der Starthaltestelle und dem Anfang der Haltestellenmarkierung der Zielhaltestelle. Eine solche Ausgestaltung des Verfahrens bildet die Grundlage für eine andere vorteilhafte Weiterbildung des Verfahrens, bei welcher auf Grund eines belastungsabhängigen Schlupffaktors eine berechnete tatsächliche Fahrdistanz zwischen einer momentanen Aufzugskabinenposition und einer Zielhaltestellenposition einer auszuführenden Fahrt korrigiert wird, wobei die korrigierte Fahrdistanz dann die Basis zur Berechnung des Weg-Geschwindigkeits-Profils für die Steuerung der Antriebsmaschine während der Fahrt der Aufzugskabine bildet.

Unter dem Begriff "dynamisch abgespeichert" ist im vorliegenden Zusammenhang eine Abspeicherung von Werten gemäss dem FIFO-Prinzip (first in-first out) zu verstehen. Bei diesem Prinzip werden beispielsweise in einem FIFO-Speicher, der eine Reihe von Speicherzeilen umfasst, die Werte von jeweils neu berechneten Istwert-Schlupffaktoren in einer ersten Speicherzeile registriert, wobei die vorhandenen Inhalte aller Speicherzeilen um eine Position in der Reihe verschoben werden und der Inhalt des letzten Speicherplatzes verloren geht.

Nach einer weiteren Ausgestaltungsvariante des Verfahrens wird jeder der berechneten Istwert-Schlupffaktoren unter Zuordnung zu einem von mehreren Kabinenbelastungsbereichen oder sowohl zu einem von mehreren Kabinenbelastungsbereichen als auch zu einer der beiden Fahrrichtungen abgespeichert, wobei die Zuordnung entsprechend der Kabinenbelastung bzw. der Fahrrichtung erfolgt, die bei der Fahrt der Aufzugskabine vorgelegen haben, bei welcher der jeweilige Istwert-Schlupffaktor ermittelt wurde. Damit wird eine Grundlage dafür geschaffen, belastungsabhängige Schlupffaktoren zur Verfügung stellen zu können, mit welchen die Weg-Geschwindigkeits-Profile zukünftiger Fahrten der Aufzugskabine unter Berücksichtigung des zu erwartenden Schlupfs zwischen der Treibscheibe und den Tragmitteln berechnet werden können.

Nach einer weiteren Ausgestaltungsvariante des Verfahrens umfasst die Aufzugsteuerung einen Tabellenspeicher, bei dem jeweils eine Tabellenspalte einem von mehreren Kabinenbelastungsbereichen oder sowohl einem von mehreren Kabinenbelastungsbereichen als auch einer der beiden Fahrrichtungen zugeordnet ist, wobei die nach Fahrten der Aufzugskabine berechneten Istwert-Schlupffaktoren dynamisch in jeweils derjenigen Tabellenspalte gespeichert werden, die demjenigen Kabinenbelastungsbereich bzw. derjenigen Fahrrichtung zugeordnet ist, der die Kabinenbelastung bzw. die Fahrrichtung umfasst, die bei der jeweils abgeschlossenen Fahrt der Aufzugskabine vorgelegen hat. Mit einer solchen Ausgestaltung des Verfahrens wird erreicht, dass im Zusammenhang mit einem bestimmten Kabinenbelastungsbereich ermittelte Istwert-Schlupffaktoren unter Zuordnung zum entsprechenden Kabinenbelastungsbereich abgespeichert werden können, so dass sie nach einer Weiterverarbeitung für die Berechnung von Weg-Geschwindigkeits-Profilen zukünftiger Fahrten der Aufzugskabine mit gleichem Kabinenbelastungsbereich abgerufen werden können.

Nach einer weiteren Ausgestaltungsvariante des Verfahrens werden in den Tabellenspalten jeweils eine limitierte Anzahl von zuletzt berechneten, jeweils einer der Tabellenspalten zugeordneten Istwert-Schlupffaktoren dynamisch gespeichert, für jede der Tabellenspalten periodisch ein Mittelwert der darin gespeicherten lastabhängigen Schlupffaktoren berechnet und diese Mittelwerte als Information in Form von aktuellen belastungsabhängigen Schlupffaktoren für die Berechnung von Weg-Geschwindigkeits-Profilen für Bewegungen der Aufzugskabine von jeweils einer momentanen Aufzugskabinenposition bis zum Erreichen einer Zielhaltestellenposition zur Verfügung gestellt.
Die periodische Ermittlung von Mittelwerten der zuletzt gespeicherten, jeweils einem Kabinenbelastungsbereich zugeordneten Istwert-Schlupffaktoren ermöglicht es, aktuelle belastungsabhängige Schlupffaktoren zur Verfügung zu stellen, die nicht nur die aktuell vorhandene Kabinenbelastung berücksichtigen, sondern auch zeitliche Veränderungen des zwischen Treibscheibe und Tragmittel auftretenden Schlupfs.

Nach einer weiteren Ausgestaltungsvariante des Verfahrens wird während einer Fahrt der Aufzugskabine in der Aufzugssteuerung auf Grund der Signale des Drehgebers laufend eine momentan registrierte Aufzugskabinenposition ermittelt, und auf Grund der momentan registrierten Aufzugskabinenposition und des vor der Fahrt der Aufzugskabine berechneten Weg-Geschwindigkeits-Profils wird durch die Aufzugsteuerung die momentane Drehgeschwindigkeit der Antriebsmaschine bzw. der Treibscheibe gesteuert, wobei bei Detektion einer Haltestellenmarkierung einer zwischen einer Starthaltestelle und der Zielhaltestelle liegenden Zwischenhaltestelle eine Korrektur der momentan registrierten Aufzugskabinenposition auf der Basis des dieser Haltestellenmarkierung bei der Lernfahrt zugeordneten Haltestellenpositionswertes durchgeführt wird.
Durch eine solche Ausgestaltung des Verfahrens wird erreicht, dass bei langen Fahrten der Aufzugskabine über mehrere Haltestellen die trotz Schlupfkompensation noch auftretenden Abweichungen zwischen der momentan registrierten und der tatsächlichen Aufzugskabinenposition nicht aufsummiert werden.

Nach einer weiteren Ausgestaltungsvariante des Verfahrens wird nach der Korrektur der momentan registrierten Aufzugskabinenposition die Fahrdistanz zwischen der momentan registrierten Aufzugskabinenposition und der Zielhaltestellenposition neu berechnet und mit dem aktuellen belastungsabhängigen Schlupffaktor korrigiert, und auf Grund der neu berechneten und mit dem aktuellen belastungsabhängigen Schlupffaktor korrigierten Fahrdistanz wird ein neues Weg-Geschwindigkeits-Profil für die Fahrt der Aufzugskabine von der momentan registrierte Aufzugskabinenposition bis zur Zielhaltestellenposition berechnet. Damit wird eine weitere Reduktion der Abweichung der Fahrt der Aufzugskabine von einem optimalen Weg-Geschwindigkeits-Profil erreicht.

Eine beispielhafte Ausgestaltung des erfindungsgemässen Verfahrens ist im Folgenden anhand der beigefügten Zeichnungen erläutert.
- Fig. 1: zeigt einen schematischen Querschnitt durch eine für die Anwendung des erfindungsgemässen Verfahrens geeignete Aufzugsanlage mit den für die Durchführung des Verfahrens relevanten Komponenten.
- Fig. 1A: zeigt einen vergrösserten Ausschnitt aus Fig. 1 mit Details der Einrichtung zur Detektion der Haltestellenpositionen.
- Fig. 2: zeigt ein nach dem Verfahren berechnetes Weg-Geschwindigkeits-Profil für eine Fahrt der Aufzugskabine über eine relativ grosse Distanz.
- Fig. 3: zeigt ein nach dem Verfahren berechnetes Weg-Geschwindigkeits-Profil für eine Fahrt der Aufzugskabine über eine relativ kleine Distanz.
- Fig. 4 und 5: zeigen, wie die in der Aufzugsteuerung momentan registrierte Aufzugskabinenposition periodisch der tatsächlichen momentanen Aufzugskabinenposition angepasst wird.
- Fig. 6: zeigt ein berechnetes Weg-Geschwindigkeits-Profil mit einer wegverlängernden Korrektur bei der Vorbeifahrt der Aufzugskabine an der vor der Zielhaltestelle liegenden Haltestelle.
- Fig. 7: zeigt ein berechnetes Weg-Geschwindigkeits-Profil mit einer wegverkürzenden Korrektur bei der Vorbeifahrt der Aufzugskabine an der vor der Zielhaltestelle liegenden Haltestelle.
- Fig. 8: zeigt ein Weg-Geschwindigkeits-Profil wie in Fig. 7, jedoch mit zusätzlicher wegverkürzender Korrektur bei der Ankunft der Aufzugskabine an der Zielhaltestelle.
- Fig. 9: zeigt eine Darstellung einer Lernfahrt zur Ermittlung der Haltestellenposition und die Herleitung eines Lernfahrt-Schlupffaktors.
- Fig. 10: zeigt einen Ablaufplan mit den wichtigsten Verfahrensschritten des erfindungsgemässen Verfahrens

In Fig. 1 ist schematisch und beispielhaft eine Aufzugsanlage 1 dargestellt, in der das erfindungsgemässe Verfahren zum Steuern der Antriebsmaschine vorteilhaft anwendbar ist. Die Aufzugsanlage umfasst im Wesentlichen einen Aufzugsschacht 2, in welchem Aufzugsschacht eine Aufzugskabine 3 und ein Gegengewicht 4 an Tragmitteln 5 aufgehängt sind. Die Aufzugskabine 3 und das Gegengewicht 4 sind durch die Tragmittel 5 entlang einer vertikalen Fahrbahn aufwärts und abwärts bewegbar und an mehreren Haltestellen 7 anhaltbar. Die Antriebskraft zum Bewegen der Aufzugskabine 3 und des Gegengewichts 4 wird durch eine Antriebsmaschine 8 erzeugt und über eine Treibscheibe 9 auf die Tragmittel 5 und durch die Tragmittel auf die Aufzugskabine und das Gegengewicht übertragen. Eine Aufzugsteuerung 10 steuert und überwacht die Funktionen der Aufzugsanlage 1. Mit dem Bezugszeichen 11 ist eine Lastmesseinrichtung bezeichnet, die der Aufzugsteuerung 10 Information über die Grösse der momentan in der Aufzugskabine 3 vorhandenen Kabinenbelastung liefert.
Der Aufzugsschacht weist mehrere, üblicherweise jeweils einem Stockwerk eines Gebäudes zugeordnete Schachtzugänge auf, die als Haltestellen 7 bezeichnet werden. Im Betrieb der Aufzugsanlage wird die Aufzugskabine 3 durch die Antriebsmaschine 8 jeweils von einer momentanen Aufzugskabinenposition - üblicherweise von einer einer Haltestelle 7 zugeordneten Haltestellenposition 18 - in der sich die Aufzugskabine momentan befindet, zu einer einer anderen Haltestelle 7 zugeordneten Haltestellenposition 18 bewegt. Dabei wird die Drehbewegung der Antriebsmaschine 8 durch eine Aufzugsteuerung 10 so gesteuert bzw. geregelt, dass eine Fahrt der Aufzugskabine 3 in möglichst kurzer Zeit ausgeführt wird, d. h. eine möglichst geringe Fahrzeit erfordert. Dies wird dadurch erreicht, dass die Aufzugsteuerung 10 vor jeder Fahrt der Aufzugskabine 3 ein geeignetes Weg-Geschwindigkeits-Profil für die auszuführende Fahrt berechnet. Ein optimaler Verlauf dieses Weg-Geschwindigkeits-Profils ist einerseits von unveränderlichen technischen Gegebenheiten wie zulässige Beschleunigung, zulässige Verzögerung und Maximalgeschwindigkeit und andererseits von situationsabhängigen Einflussfaktoren abhängig. Der wichtigste situationsabhängige Einflussfaktor ist die Länge der auszuführenden Fahrt der Aufzugskabine, d. h. die Distanz zwischen der Starthaltestelle und der Zielhaltestelle bzw. zwischen der momentanen Aufzugskabinenposition und der Zielhaltestellenposition. Auch die aktuelle Kabinenbelastung könnte beispielsweise als situationsabhängiger Einflussfaktor in die Berechnung des Weg-Geschwindigkeits-Profils eingehen.

Um eine Bewegung der Aufzugskabine 3 gemäss dem berechneten Weg-Geschwindigkeits-Profil realisieren zu können, wird die Drehgeschwindigkeit der Antriebsmaschine 8 mittels einer zur Aufzugsteuerung 10 gehörenden Regeleinrichtung geregelt. Um diese Regeleinrichtung als geschlossenen Regelkreis betreiben zu können, ist für die Rückmeldung der Bewegungsdaten der Antriebsmaschine an die Regeleinrichtung ein Bewegungssensor erforderlich. Im vorliegenden Ausführungsbeispiel ist ein solcher Bewegungssensor in Form eines mit der Motorwelle der Antriebsmaschine 8 oder mit der Treibscheibe 9 gekoppelten Inkremental-Drehgebers 12 vorhanden.

Ausserdem ist an der Aufzugskabine 3 ein Haltestellensensor 15 angebracht, der beim Vorbeifahren oder beim Anhalten an einer der Haltestellen 7 den Anfang einer der jeweiligen Haltestelle zugeordneten Haltestellenmarkierung 13 detektiert. Die Haltestellenmarkierungen 13 und der Haltestellensensor 15 sind so positioniert, dass sich die Aufzugskabine 3 in der der jeweiligen Haltestelle 7 zugeordneten Haltestellenposition befindet - d. h. in einer Position, in welcher der Boden der Aufzugskabine und der Boden der Haltestelle auf gleichem Niveau liegen -, nachdem die Aufzugskabine in Aufwärtsfahrt oder Abwärtsfahrt nach der Detektion des in Fahrrichtung betrachteten Anfangs der zugeordneten Haltestellenmarkierung 13 noch um die bekannte halbe Länge der Haltestellenmarkierung 13 weiter bewegt worden ist. Sofern diese Bedingung erfüllt bleibt, kann die Anordnung des Haltestellensensors 15 in Vertikalrichtung an der Aufzugskabine 3 frei gewählt werden.

Fig. 2 und 3 zeigen schematisch Weg-Geschwindigkeits-Profile 20.1, 20.2 für Fahrten der Aufzugskabine. In jeweils einem X-V-Koordinatensystem sind die X-Koordinate der Fahrdistanz der Aufzugskabine und die V-Koordinate der von der genannten Fahrdistanz abhängigen Fahrgeschwindigkeit der Aufzugskabine zugeordnet. Auf der X-Koordinate sind jeweils symbolisch Haltestellen 7 der Aufzugsanlage eingetragen.

In Fig. 2 ist ein Weg-Geschwindigkeits-Profil 20.1 einer Fahrt der Aufzugskabine 3 über eine relativ grosse Fahrdistanz dargestellt. Bei gegebener Beschleunigung, gegebener Verzögerung und gegebener Maximalgeschwindigkeit der Aufzugskabine wird ein Weg-Geschwindigkeits-Profil berechnet und aktiviert, bei welchem die Aufzugskabine nach einer Beschleunigungsphase eine Maximalgeschwindigkeit erreicht, diese über eine gewisse Fahrdistanz bis zum Beginn einer Verzögerungsphase konstant hält und dann in eine Verzögerungsphase mit konstanter Verzögerung übergeht. Das Weg-Geschwindigkeits-Profil wird so berechnet, dass am Ende der Verzögerungsphase die Aufzugskabine an der Zielhaltestellenposition anhalten würde, wenn keine Störeinflüsse wie Schlupf im Antriebssystem oder beispielsweise Veränderungen in den Distanzen zwischen den Haltestellen infolge von Gebäudeschrumpfung auftreten würden.

In Fig. 3 ist ein Weg-Geschwindigkeits-Profil 20.2 einer Fahrt der Aufzugskabine 3 über eine relativ geringe Fahrdistanz dargestellt. Bei gegebener Beschleunigung, gegebener Verzögerung und gegebener Maximalgeschwindigkeit der Aufzugskabine wird dafür ein Weg-Geschwindigkeits-Profil berechnet und aktiviert, bei welchem die Fahrgeschwindigkeit der Aufzugskabine ihr Maximum nicht erreichen kann, sondern direkt von der Beschleunigungsphase in die Verzögerungsphase übergeht. Das Weg-Geschwindigkeits-Profil wird auch für solche kurzen Fahrdistanzen so berechnet, dass am Ende der Verzögerungsphase die Aufzugskabine an der Zielhaltestellenposition anhalten würde, wenn keine Störeinflüsse wie Schlupf zwischen der Treibscheibe 9 und den Tragmitteln 5 oder langfristige Veränderungen in den Distanzen zwischen den Haltestellen 7 infolge von Gebäudeschrumpfung auftreten würden.

Aus den Signalen des Inkremental-Drehgebers 12 lassen sich nicht nur zu jedem Zeitpunkt die Bewegungsdaten der Antriebsmaschine 8 und der Treibscheibe 9 ableiten, sondern theoretisch auch die Bewegungsdaten der Tragmittel 5 und damit der Aufzugskabine 3. Insbesondere kann die Aufzugsteuerung 10 durch Auswertung der Signale des Inkremental-Drehgebers 12 und Aufsummierung der daraus abgeleiteten Fahrdistanzen die momentane Aufzugskabinenposition ermitteln und registrieren. Im Folgenden wird die in der Aufzugsteuerung registrierte momentane Aufzugskabinenposition als "momentan registrierte Aufzugskabinenposition" bezeichnet. Tatsächlich ist jedoch die Übertragung der Bewegung von der Treibscheibe 9 auf die Tragmittel 5 und damit auf die Aufzugskabine 3 mit Schlupf behaftet, wobei die Grösse dieses Schlupfs von der während einer Fahrt vorhandenen Kabinenbelastung und von sich mit der Zeit verändernden Reibwerten zwischen der Treibscheibe und den Tragmitteln abhängig ist. Damit ist jedoch auch die Kopplung der Bewegung des Inkremental-Drehgebers mit der Bewegung der Aufzugskabine mit Schlupf behaftet. Ohne korrigierende Massnahmen würden im Betrieb der Aufzugsanlage als Folge dieses Schlupfs unzulässig grosse Abweichungen der momentan registrierten Aufzugskabinenposition von der tatsächlichen momentanen Position der Aufzugskabine 3 auftreten.

Anhand der Fig. 4 und 5 wird eine erste Massnahme zur Vermeidung unzulässig grosser Abweichungen zwischen der momentan registrierten und der tatsächlichen momentanen Aufzugskabinenposition erläutert. Die Fig. 4 und 5 zeigen schematisch die Aufzugsanlage gemäss Fig. 1A, wobei die Aufzugskabine 3 jeweils in Aufwärtsrichtung an den Haltestellen 7 vorbeibewegt wird. Bei der Darstellung gemäss Fig. 4 weist die Aufzugskabine 3 eine geringe Kabinenbelastung auf, so dass das Gegengewicht 4 schwerer als das Gesamtgewicht der Aufzugskabine ist. Bei der Darstellung gemäss Fig. 5 weist die Aufzugskabine 3 eine relativ hohe Kabinenbelastung auf, so dass das das Gesamtgewicht der Aufzugskabine 3 schwerer als das Gegengewicht 4 ist. In jeweils einem X-Y-Koordinatensystem sind auf der X-Koordinate die tatsächliche momentane Aufzugskabinenposition 17 und auf der Y-Koordinate die momentan registrierte Aufzugskabinenposition 16 eingetragen. Mit den Bezugszeichen 18 sind die Haltestellenpositionen der Haltestellen 7 markiert. Die Kurven 19.1, 19.2 zeigen einen üblichen Verlauf der in der Aufzugsteuerung momentan registrierten Aufzugskabinenposition 16 in Abhängigkeit von der tatsächlichen momentanen Aufzugskabinenposition 17. Die momentan registrierte Aufzugskabinenposition 16 wird einerseits aus den Signalen des Inkremental-Drehgebers 12 ermittelt und andererseits - entsprechend der im Folgenden beschriebenen ersten Massnahme-während der Fahrt der Aufzugskabine 3 auf Grund der bekannten, vorzugsweise bei einer Lernfahrt ermittelten Haltestellenpositionswerte der jeweiligen Haltestellen 7 korrigiert.

Diese erste Massnahme besteht also darin, dass die in der Aufzugsteuerung 10 momentan registrierte Aufzugskabinenposition 16 bei jedem Vorbeifahren der Aufzugskabine an einer der Haltestellen 7 korrigiert wird, indem der bekannte und in der Aufzugsteuerung 10 gespeicherte Haltestellenpositionswert der jeweiligen Haltestelle als neue momentan registrierte Aufzugskabinenposition 16 registriert wird. Zu diesem Zweck sind alle Haltestellen 7 mit je einer Haltestellenmarkierung 13 versehen, wobei alle Haltestellenmarkierungen eine - in Fahrrichtung der Aufzugskabine betrachtete - einheitliche Länge haben und relativ zur jeweils zugeordneten Haltestelle 7 auf gleichem Niveau angeordnet sind. Der an der Aufzugskabine 3 angebrachte Haltestellensensor 15 detektiert beim Vorbeifahren oder beim Anhalten an einer Haltestelle jeweils den Anfang der zugeordneten Haltestellenmarkierung 13. Diese Situation ist in den Fig. 4 und 5 dargestellt. Wie vorstehend bereits erwähnt, sind die Haltestellenmarkierungen 13 und der Haltestellensensor 15 so positioniert, dass sich die Aufzugskabine 3 in einer der jeweiligen Haltestelle 7 zugeordneten Haltestellenposition befindet, nachdem die Aufzugskabine in Aufwärtsfahrt oder Abwärtsfahrt nach der Detektion des in Fahrrichtung betrachteten Anfangs der zugeordneten Haltestellenmarkierung 13 noch um die bekannte halbe Länge der Haltestellenmarkierung weiter bewegt worden ist. Bei jedem Vorbeifahren an einer der Haltestellen 7 wird bei Detektion des Anfangs der dieser Haltestelle zugeordneten Haltestellenmarkierung 13 die in der Aufzugsteuerung momentan registrierte Aufzugskabinenposition 16 entsprechend einem in der Aufzugsteuerung für die jeweilige Haltestelle 7 registrierten - vorzugsweise bei einer Lernfahrt erfassten - Haltestellenpositionswert korrigiert. Dabei wird zur Festlegung der momentan registrierten Aufzugskabinenposition 16 bei Detektion des Anfangs der Haltestellenmarkierung 13 der der halben Länge der Haltestellenmarkierung entsprechende, noch vorhandene Abstand zur Haltestellenposition bei Aufwärtsfahrt - d. h. bei positiver Fahrrichtung - vom bekannten Haltestellenpositionswert subtrahiert und bei Abwärtsfahrt addiert. Bei der Weiterfahrt wird-ausgehend von der jeweils korrigierten momentan registrierten Aufzugskabinenposition-die Veränderung der momentan registrierten Aufzugskabinenposition auf Grund der Signale des Inkremental-Drehgebers 12 registriert, bis die Zielhaltestellenposition erreicht ist oder eine neue Korrektur erfolgt.

Alternativ kann anstelle des - in Fahrrichtung der Aufzugskabine betrachteten - Anfangs einer Haltestellenmarkierung auch deren Ende detektiert werden. Zur Festlegung der momentan registrierten Aufzugskabinenposition 16 ist in diesem Fall der der halben Länge der Haltestellenmarkierung 13 entsprechende Abstand zur zugeordneten Haltestellenposition bei Aufwärtsfahrt - d. h. bei positiver Fahrrichtung - zum bekannten Haltestellenpositionswert zu addieren und bei Abwärtsfahrt von diesem zu subtrahieren.

Bei der in Fig. 4 gezeigten Situation ist das Gewicht des Gegengewichts 4 grösser als das Gesamtgewicht der gering belasteten Aufzugskabine 3, so dass bei einer Aufwärtsfahrt der Aufzugskabine ein negativer Schlupf zwischen Tragmitteln 5 und Treibscheibe 9 resultiert, d. h. ein Schlupf der Tragmittel gegenüber der Traktionsfläche der Treibscheibe in Richtung der Bewegung der Traktionsfläche. Ein solcher negativer Schlupf hat zur Folge, dass die aus den Signalen des Inkremental-Drehgebers ermittelte momentan registrierte Aufzugskabinenposition 16 mit zunehmender Fahrdistanz in Aufwärtsrichtung eine stets wachsende negative Abweichung von der tatsächlichen momentanen Aufzugskabinenposition aufweist. Aus der Kurve 19.1 in Fig. 4 ist erkennbar, dass jeweils bei Detektion einer der Haltestellenmarkierungen 13 die momentan registrierte Aufzugskabinenposition-wie vorstehend beschrieben - entsprechend dem bekannten Haltestellenpositionswert korrigiert, d. h. bei der in Fig. 4 gezeigten Situation erhöht wird.

Bei der in Fig. 5 gezeigten Situation ist das Gewicht des Gegengewichts 4 geringer als das Gesamtgewicht der stark belasteten Aufzugskabine 3, so dass bei einer Aufwärtsfahrt der Aufzugskabine ein positiver Schlupf zwischen Tragmitteln 5 und Treibscheibe 9 resultiert, d. h. ein Schlupf der Tragmittel gegenüber der Traktionsfläche der Treibscheibe, der der Bewegung dieser Traktionsfläche entgegengesetzt ist. Ein solcher positiver Schlupf hat zur Folge, dass die aus den Signalen des Inkremental-Drehgebers ermittelte momentan registrierte Aufzugskabinenposition 16 mit zunehmender Fahrdistanz in Aufwärtsrichtung eine stets wachsende positive Abweichung von der tatsächlichen momentanen Aufzugskabinenposition aufweist. Aus der Kurve 19.2 in Fig. 5 ist erkennbar, dass jeweils bei Detektion einer der Haltestellenmarkierungen 13 die momentan registrierte Aufzugskabinenposition 16 - wie vorstehend beschrieben - entsprechend dem bekannten Haltestellenpositionswert korrigiert, d. h. bei der in Fig. 5 gezeigten Situation reduziert wird.

Unmittelbar nach erfolgter Korrektur der momentan registrierten Aufzugskabinenposition 16 wird das Weg-Geschwindigkeits-Profil 20.1, 20.2 (Fig. 2, 3) entsprechend der korrigierten momentan registrierte Aufzugskabinenposition für die verbleibende Restdistanz der Fahrt der Aufzugskabine bis zur Zielhaltestellenposition neu berechnet und aktiviert. Damit wird erreicht, dass die Haltestellenmarkierung 13 der Zielhaltestelle mit planmässiger Fahrgeschwindigkeit erreicht wird, wodurch gewährleistet ist, dass das Abbremsen der Aufzugskabine 3 bis zum Erreichen der Zielhaltestellenposition 18 mit der vorgesehenen Verzögerung und in geringstmöglicher Zeit erfolgen kann.

Eine solche Korrektur der momentan registrierten Aufzugskabinenposition 16 mit entsprechender Anpassung des Weg-Geschwindigkeits-Profils für die verbleibende Restdistanz für die Fahrt der Aufzugskabine bis zur Zielhaltestellenposition 18 erfolgt üblicherweise beim Vorbeifahren an jeder Zwischenhaltestelle. Alternativ kann eine solche Anpassung zusätzlich beim Erreichen des Anfangs der Haltestellenmarkierung 13 der Zielhaltestelle erfolgen.

Bei einer weiteren alternativen Ausführungsform kann jeweils bei Detektion eines - in Fahrrichtung der Aufzugskabine betrachteten - Anfangs einer Haltestellenmarkierung 13 die vorstehend beschriebene Korrektur des Haltestellenpositionswerts durchgeführt werden, und bei der anschliessenden Detektion des Endes der Haltestellenmarkierung 13 können die verbleibende Restdistanz der Fahrt der Aufzugskabine 3 bis zur Zielhaltestellenposition sowie das dieser Restdistanz entsprechende Weg-Geschwindigkeits-Profil 20.1, 20.2 neu berechnet und aktiviert werden.

Anhand der Fig. 6, 7 und 8 wird im Folgenden erläutert, was unter einer Anpassung bzw. einer Korrektur des aktiven Weg-Geschwindigkeits-Profils 20 während einer Fahrt der Aufzugskabine 3 zu verstehen ist. Wie vorstehend bereits im Zusammenhang mit den Fig. 2 und 3 beschrieben, sind auch in den Fig. 6, 7 und 8 Weg-Geschwindigkeits-Profile in X-V-Koordinatensystemen dargestellt. Dabei sind jeweils die X-Koordinate der Fahrdistanz der Aufzugskabine und die V-Koordinate der von der genannten Fahrdistanz abhängigen Fahrgeschwindigkeit der Aufzugskabine zugeordnet. Auf der X-Koordinate sind symbolisch die Haltestellen 7 der Aufzugsanlage eingetragen.
Fig. 6 zeigt einen Verlauf der Fahrgeschwindigkeit der Aufzugskabine bzw. ein Geschwindigkeitsprofil für eine solche Fahrt über mehrere Haltestellen 7. Auf der Basis des vor dem Erreichen der Haltestellenmarkierung 13.2 der letzten Zwischenhaltestelle 7.2 aktiven, als Strichpunktlinie dargestellten Weg-Geschwindigkeits-Profils 20.6 würde die Aufzugskabine 3 infolge von positivem Schlupf in der Kopplung zwischen der Bewegung der Aufzugskabine und dem mit der Antriebsmaschine gekoppelten Inkremental-Drehgeber 12 (Fig. 1) die Haltestellenmarkierung 13.1 der Zielhaltestelle 7.1 gar nicht oder mit zu geringer Fahrgeschwindigkeit erreichen. Dies hätte zumindest eine erhöhte Fahrzeit zur Folge, da die Aufzugskabine am Ende der Fahrt eine relativ grosse Distanz mit stark reduzierter Geschwindigkeit zurückzulegen hätte. Bei relativ grossen Abweichungen der momentan registrierten Aufzugskabinenposition von der tatsächlichen momentanen Position der Aufzugskabine könnte in dieser Situation sogar ein Stillstand der Aufzugsanlage resultieren. Bei der Detektion der Haltestellenmarkierung 13.2 der vor der Zielhaltestelle 7.1 liegenden Zwischenhaltestelle 7.2 wird jedoch durch die Aufzugsteuerung 10 aus den bekannten Haltestellenpositionswerten der Zwischenhaltestelle 7.2 und der Zielhaltestelle 7.1 die tatsächliche verbleibende Restdistanz für die Fahrt der Aufzugskabine (3) bis zur Zielhaltestellenposition 18.1 berechnet und auf Grund dieser Restdistanz ein neues, korrigiertes Weg-Geschwindigkeits-Profil 20.6.1 berechnet und aktiviert, das in Fig. 6 als Voll-Linie dargestellt ist. Das neu berechnete und aktivierte Weg-Geschwindigkeits-Profil bewirkt, dass die Aufzugskabine 3 die Haltestellenmarkierung 13.1der Zielhaltestelle 7.1 mit planmässiger Fahrgeschwindigkeit erreicht, so dass gewährleistet ist, dass das Abbremsen der Aufzugskabine innerhalb der Fahrdistanz zwischen der Detektion der Haltestellenmarkierung 13.1 der Zielhaltestelle 7.1 und dem Erreichen der Zielhaltestellenposition18.1 mit der vorgesehenen Verzögerung und in der vorgesehenen, optimierten Zeit erfolgen kann.

Fig. 7 zeigt wie Fig. 6 einen Verlauf der Fahrgeschwindigkeit der Aufzugskabine 3 über mehrere Haltestellen 7. Auf Grund des vor dem Erreichen der Haltestellenmarkierung 13.2 der letzten Zwischenhaltestelle 7.2 aktiven, als Strichpunktlinie dargestellten Weg-Geschwindigkeits-Profils 20.7 würde die Aufzugskabine - hier infolge von negativem Schlupf in der Kopplung zwischen der Bewegung der Aufzugskabine und dem mit der Antriebsmaschine 8 gekoppelten Inkremental-Drehgeber 12 - die Haltestellenmarkierung 13.1 der Zielhaltestelle 7.1 mit zu hoher Fahrgeschwindigkeit erreichen. Dies hätte zur Folge, dass bei relativ grossen Abweichungen der momentan registrierten Aufzugskabinenposition von der tatsächlichen momentanen Position der Aufzugskabine ein Anhalten der Aufzugskabine an der Zielhaltestelle 7.1 mit zulässiger Verzögerung nicht mehr möglich wäre, was zum Überfahren der Zielhaltestellenposition und zu einem Stillstand der Aufzugsanlage führen würde. Bei der Detektion der Haltestellenmarkierung 13.2 der vor der Zielhaltestelle 7.1 liegenden Zwischenhaltestelle 7.2 wird jedoch auch in diesem Fall durch die Aufzugsteuerung 10 aus den bekannten Haltestellenpositionswerten der Zwischenhaltestelle 7.2 und der Zielhaltestelle 7.1 die tatsächliche verbleibende Restdistanz für die Fahrt der Aufzugskabine (3) bis zur Haltestellenposition der Zielhaltestelle 7.1 berechnet und auf Grund dieser Restdistanz ein neues, korrigiertes Weg-Geschwindigkeits-Profil 20.7.1 berechnet und aktiviert, welches in Fig. 7 als Voll-Linie dargestellt ist. Das neu berechnete und aktivierte Weg-Geschwindigkeits-Profil 20.7.1 bewirkt auch in diesem Fall, dass die Aufzugskabine die Haltestellenmarkierung 13.1 der Zielhaltestelle 7.1 mit planmässiger Fahrgeschwindigkeit erreicht, so dass das Abbremsen der Aufzugskabine innerhalb der Fahrdistanz zwischen der Detektion der Haltestellenmarkierung 13.1 der Zielhaltestelle 7.1 und dem Erreichen der Haltestellenposition 18.1 der Zielhaltestelle 7.1 mit der vorgesehenen Verzögerung erfolgen kann.

Bei üblichen Verläufen der Fahrgeschwindigkeit, wie sie in den Fig. 6 und Fig. 7 dargestellt sind, wird bei jeder Detektion einer Haltestellenmarkierung 13 einer der Zwischenhaltestellen 7 auf Grund der tatsächlich verbleibenden Restdistanz ein neues Weg-Geschwindigkeits-Profil 20 berechnet und aktiviert. Dies ist in den Fig. 6 und 7 bewusst nicht gezeigt, auch weil bei noch grosser Entfernung der Aufzugskabine von der Zielhaltestelle die Korrekturen des Weg-Geschwindigkeits-Profils noch so gering sind, dass sie kaum erkennbar wären. Fig. 8 zeigt in vergrösserter Darstellung einen Endbereich eines Weg-Geschwindigkeits-Profils, das auf dem in Fig. 7 dargestellten Weg-Geschwindigkeits-Profil 20.7.1 basiert. In Fig. 8 ist jedoch eine veränderte Ausführungsform des Verfahrens zu erkennen. Bei dieser Ausführungsform wird bei der Detektion der Haltestellenmarkierung 13.1 der Zielhaltestelle 7.1 nochmals ein neues, korrigiertes Weg-Geschwindigkeits-Profil 20.7.2 für die verbleibende Restdistanz zwischen der Position der Detektion der Haltestellenmarkierung der Zielhaltestelle und der Zielhaltestellenposition berechnet und aktiviert. Dieses neue, korrigierte Weg-Geschwindigkeits-Profil 20.7.2 schliesst an das gemäss Fig. 7 bereits gegenüber dem ursprünglichen Weg-Geschwindigkeits-Profil 20.7 korrigierte Weg-Geschwindigkeits-Profil 20.7.1 an. Mit der anhand von Fig. 8 dargestellten Änderung lässt sich eine zusätzlich verbesserte Anhaltegenauigkeit an der Zielhaltestellenposition 18.1 erreichen.

Im Folgenden wird eine weitere Massnahme zur Vermeidung unzulässig grosser Abweichungen zwischen der momentan registrierten und der tatsächlichen Aufzugskabinenposition erläutert. Bei der Berechnung eines der mit den Fig. 2, 3, 6, 7 und 8 beschriebenen Weg-Geschwindigkeits-Profile 20.1, 20.2, 20.6, 20.7 für eine Fahrt der Aufzugskabine von einer Startposition zu einer Zielhaltestelle, bzw. bei der Neuberechnung eines Weg-Geschwindigkeits-Profils beim Vorbeifahren der Aufzugskabine 3 an einer zwischen der Startposition und der Zielhaltestellenposition liegenden Haltestelle 7, wird der bei der Fahrt zu erwartende Schlupf zwischen der Treibscheibe 9 und dem Tragmittel 5 einkalkuliert. Dies geschieht vorzugsweise dadurch, dass die von der Aufzugsteuerung 10 auf Grund der bekannten Haltestellenpositionen berechnete Fahrdistanz zwischen einer Startposition der Aufzugskabine und der Zielhaltestellenposition, bzw. eine berechnete verbleibende Restdistanz zwischen einer Zwischenhaltestelle und der Zielhaltestelle, mit einem Schlupffaktor multipliziert wird, und dass anschliessend auf Grund dieser schlupfkorrigierten Fahrdistanz bzw. Restdistanz ein Weg-Geschwindigkeits-Profil 20 für die Fahrt bis zum Erreichen der Zielhaltestellenposition berechnet und aktiviert wird.

Der während einer Fahrt der Aufzugskabine 3 zwischen der Treibscheibe 9 und den Tragmitteln 5 auftretende Schlupf ist stark von der bei der Fahrt vorhandenen Kabinenbelastung durch Passagiere oder Transportgüter abhängig. Eine weitere Massnahme zur Vermeidung unzulässig grosser Abweichungen zwischen der momentan registrierten und der tatsächlichen Aufzugskabinenposition besteht deshalb darin, dass die vorstehend beschriebene Schlupfkorrektur dadurch erfolgt, dass die berechnete Fahrdistanz zwischen der momentanen Aufzugskabinenposition und der Zielhaltestellenposition, bzw. die berechnete verbleibende Restdistanz zur Zielhaltestellenposition mit einem belastungsabhängigen Schlupffaktor f_{S/b} multipliziert wird. Solche belastungsabhängigen Schlupffaktoren werden unter Zuordnung zu jeweils einem von mehreren Kabinenbelastungsbereichen in einem Tabellenspeicher der Aufzugsteuerung abgespeichert. Zur Durchführung einer wie vorstehend beschriebenen Schlupfkorrektur wird auf Grund einer Messung der momentan vorhandenen Kabinenbelastung ein belastungsabhängiger Schlupffaktor f_{S/b} aus einer dem entsprechenden Kabinenbelastungsbereich zugeordneten Spalte des Tabellenspeichers ausgelesen. Information über die jeweils momentan vorhandene Kabinenbelastung wird durch eine Lastmesseinrichtung 11 (Fig. 1) an die Aufzugsteuerung 10 geliefert.

Belastungsabhängige Schlupffaktoren f_{S/b} entsprechen dem Verhältnis zwischen der für eine bestimmte Fahrt der Aufzugskabine 3 vom Inkremental-Drehgeber über eine schlupfbehaftete Kopplung erfassten Fahrdistanz und der auf Grund der bekannten Positionen der Haltestellenmarkierungen 13 berechneten tatsächlichen Fahrdistanz. Sie werden im Verlauf des normalen Betriebs der Aufzugsanlage gemäss nachstehend beschriebenem Verfahren ermittelt. Dieses Verfahren beruht auf der Idee, bei jeweils mehreren Fahrten der Aufzugskabine mit ähnlich grosser Kabinenbelastung die dabei tatsächlich aufgetretenen Schlupffaktoren - im Folgenden als Istwert-Schlupffaktoren bezeichnet - zu ermitteln, aus diesen einen Mittelwert zu bilden, und diesen Mittelwert als für den jeweiligen Kabinenbelastungsbereich geltenden belastungsabhängigen Schlupffaktor f_{S/b} zur Berechnung von Weg-Geschwindigkeits-Profilen zur Verfügung zu stellen. Vorzugsweise nach jeder Fahrt der Aufzugskabine 3 wird ein solcher Istwert-Schlupffaktor ermittelt. Zu diesem Zweck wird ein erster Wert für die auf Grund der Signale des Inkremental-Drehgebers 12 während der Fahrt zwischen dem Ende der Haltestellenmarkierung der Starthaltestelle und dem Anfang der Haltestellenmarkierung der Zielhaltestelle erfasste Fahrdistanz registriert. Des Weiteren wird durch die Aufzugsteuerung aus den registrierten Haltestellenpositionswerten der Starthaltestelle und der Zielhaltestelle unter Berücksichtigung der definierten Länge der Haltestellenmarkierungen ein zweiter Wert für die genannte Fahrdistanz berechnet. Der Quotient aus dem ersten und dem zweiten Wert wird dann als Istwert-Schlupffaktor unter Zuordnung zu demjenigen Kabinenbelastungsbereich abgespeichert, welchem die bei der ausgewerteten Fahrt vorhanden gewesene Kabinenbelastung zugeordnet werden kann. Die Abspeicherung erfolgt dynamisch, d. h., es wird eine Anzahl nacheinander erfasster Istwert-Schlupffaktoren nach dem First In - First Out - Prinzip in Spalten eines Tabellenspeichers gespeichert, wobei jede Spalte einem von mehreren Kabinenbelastungsbereichen zugeordnet ist. Für jede der Tabellenspalten - d. h. für jeden Kabinenbelastungsbereich-wird periodisch ein Mittelwert der darin gespeicherten Istwert-Schlupffaktoren berechnet. Diese Mittelwerte stehen dann als Information zur Verfügung für die Berechnung eines Weg-Geschwindigkeits-Profils 20 für eine Bewegung der Aufzugskabine 3 von einer momentanen Position der Aufzugskabine bis zum Erreichen einer Zielhaltestelle, mit einer bestimmten Kabinenbelastung.

Der Wert der ermittelten Istwert-Schlupffaktoren kann je nach Kombination von Kabinenbelastung und Fahrrichtung grösser oder kleiner als 1 sein. Bei Aufwärtsfahrten der Aufzugskabine wird der Istwert-Schlupffaktor grösser als 1, wenn das Gesamtgewicht der Aufzugskabine grösser als das Gewicht des Gegengewichts ist, und kleiner als 1, wenn das Gesamtgewicht der Aufzugskabine kleiner als das Gewicht des Gegengewichts ist. Bei Abwärtsfahrten sind die Verhältnisse umgekehrt, d. h. bei Abwärtsfahrten resultieren Istwert-Schlupffaktoren, deren Werte den Kehrwerten der Istwert-Schlupffaktoren entsprechen, die bei Aufwärtsfahrten mit gleichen Gewichtsverhältnissen resultieren. Wenn die ermittelten Istwert-Schlupffaktoren nur unter Zuordnung zu Kabinenbelastungsbereichen und nicht zusätzlich zur Fahrrichtung abgespeichert werden, so sind für eine der Fahrrichtungen die Kehrwerte der ermittelten Messwerte zu registrieren. Bei der Korrektur der verbleibenden Restdistanzen bzw. der entsprechenden Weg-Geschwindigkeits-Profile sind für diese Fahrrichtung wiederum die Kehrwerte der dem Tabellenspeicher entnommenen belastungsabhängigen Schlupffaktoren f_{S/b} zu verwenden. Die Verwendung von Kehrwerten kann vermieden werden, indem die ermittelten Istwert-Schlupffaktoren beim Abspeichern nicht nur den unterschiedlichen Kabinenbelastungsbereichen, sondern zusätzlich den Fahrrichtungen zugeordnet werden, bei denen sie ermittelt wurden.

Bei den bisherigen Erläuterungen wurde davon ausgegangen, dass der Aufzugsteuerung 10 die Haltestellenpositionswerte aller Haltestellen 7 und damit die Positionswerte der diesen zugeordneten Haltestellenmarkierungen 13 bekannt sind. Diese Informationen sind jedoch bei der Inbetriebnahme der Aufzugsanlage in die Aufzugsteuerung einzugeben. Vorzugsweise geschieht dies dadurch, dass die Aufzugsteuerung veranlasst wird, die Aufzugskabine 3 eine Lernfahrt ausführen zu lassen, die eine Aufwärts-Lernfahrt und eine Abwärts-Lernfahrt umfasst. Die Lernfahrt erstreckt sich über alle Haltestellen 7 und die diesen Haltestellen zugeordneten und relativ zu diesen korrekt nivellierten Haltestellenmarkierungen 13. Vorzugsweise beginnt die Aufwärts-Lernfahrt der Aufzugskabine 3 aus einer etwas unterhalb der untersten Haltestelle liegenden Position. Während der Aufwärts-Lernfahrt erfasst die Aufzugsteuerung 10 auf Grund der Signale des Inkremental-Drehgebers 12 kontinuierlich die momentane Position der Aufzugskabine 3, und bei der Vorbeifahrt der Aufzugskabine an den Haltestellenmarkierungen 13 detektiert der an der Aufzugskabine 3 angebrachte Haltestellensensor 15 die Anfänge bzw. die Unterkanten 14 dieser Haltestellenmarkierungen. Bei Detektion der Unterkante 14.1 (Fig. 9) der Haltestellenmarkierung 13.1 der untersten Haltestelle setzt die Aufzugsteuerung den Positionswert des Positionserfassungssystems auf Null und ordnet der untersten Haltestelle einen um die halbe Länge der Haltestellenmarkierung erhöhten Positionswert als Haltestellenpositionswert zu. Im weiteren Verlauf der Aufwärts-Lernfahrt ordnet die Aufzugsteuerung 10 jeder der detektierten Unterkanten aller Haltestellenmarkierungen 13 die jeweils momentan registrierte Aufzugskabinenposition zu, berechnet unter Einbeziehung der bekannten halben vertikalen Länge der Haltestellenmarkierungen 13 die Haltestellenpositionswerte aller Haltestellen 7 und registriert diese in einem Datenspeicher.

Bei einer Ausführungsvariante des Verfahrens kann die Lernfahrt zusätzlich dazu dienen, den der Aufzugsteuerung vor der Inbetriebnahme der Aufzugsanlage eingegebenen Wert des Treibscheibendurchmessers zu überprüfen oder zu korrigieren. Diese Überprüfung bzw. Korrektur efolgt beim Überfahren einer Haltestellenmarkierung durch einen Vergleich der auf Grund der Signale des Haltestellensensors 15 und des Inkremental-Drehgebers 12 erfassten Distanz zwischen Anfang und Ende der Haltestellenmarkierung mit der genau bekannten Länge der Haltestellenmarkierung.

Wie bereits erwähnt, ist die Kopplung zwischen der Bewegung der Aufzugskabine 3 und dem diese Bewegung erfassenden Inkremental-Drehgeber 12 über die Tragmittel 5 und die Treibscheibe 9 realisiert. Bei der Erfassung der momentanen Position der Aufzugskabine während der Aufwärts-Lernfahrt, und damit bei der dabei stattfindenden Zuordnung der Haltestellenpositionswerte zu den Haltestellen 7, treten daher Abweichungen zwischen den auf Grund der Signale des Inkremental-Drehgebers 12 erfassten und den tatsächlichen Haltestellenpositionswerten auf, welche Abweichungen durch den zwischen dem Tragmittel und der Treibscheibe auftretenden Schlupf verursacht sind.

An Hand von Fig. 9 wird erläutert, wie die unter Einfluss von Schlupf erfassten Haltestellenpositionswerte korrigiert werden können, indem bei der Lernfahrt ein Lernfahrt-Schlupffaktor f_{S/L} ermittelt wird, mit welchem die bei der Lernfahrt erfassten Haltestellenpositionswerte anschliessend korrigiert werden. In Fig. 9 ist schematisch die Aufzugsanlage 1 gemäss Fig. 1 dargestellt, die die Aufzugskabine 3, das Gegengewicht 4, die Antriebsmaschine 8 mit der Treibscheibe 9 sowie die durch die Antriebsmaschine über die Treibscheibe angetriebenen, die Aufzugskabine sowie das Gegengewicht tragenden Tragmittel 5 umfasst. Der Inkremental-Drehgeber 12 erfasst die Drehbewegung der Treibscheibe 9 und somit im Wesentlichen die Bewegung der Aufzugskabine 3.

Da das Gewicht G_{Gg} des Gegengewichts 4 grösser als das Gewicht G_{Ak} der leeren Aufzugskabine ist, resultiert bei der Aufwärts-Lernfahrt der Aufzugskabine ein negativer Schlupf zwischen den Tragmitteln 5 und der Treibscheibe 9. Dies hat zur Folge, dass die vom Inkremental-Drehgeber 12 erfasste Aufwärts-Fahrdistanz d_{e/auf} geringer ist als die tatsächliche Fahrdistanz d_{t/auf} der Aufzugskabine. Bei der anschliessenden Abwärts-Lernfahrt der Aufzugskabine resultiert ein positiver Schlupf, da die von der Treibscheibe 9 auf die Tragmittel 5 zu übertragende Traktionskraft in Richtung der Bewegung wirkt. Dies hat zur Folge, dass die mittels Inkremental-Drehgeber 12 erfasste Abwärts-Fahrdistanz d_{e/ab} grösser ist als die tatsächliche Abwärts-Fahrdistanz d_{t/ab}.

Die hier vorgeschlagene Korrekturmethode beruht auf der Erkenntnis, dass bei einer eine Aufwärts-Lernfahrt und eine anschliessende Abwärts-Lernfahrt umfassenden Lernfahrt mit leerer oder gering belasteter Aufzugskabine eine Differenz resultiert zwischen der von einer bestimmten Stelle im unteren Aufzugsbereich aus bis zu einer Umkehrposition mittels Inkremental-Drehgeber erfassten Aufwärts-Fahrdistanz d_{e/auf} und der von der Umkehrposition aus bis zur bestimmten Stelle erfassten Abwärts-Fahrdistanz d_{e/ab}, und dass diese Differenz dem Gesamtschlupf Sₜₒₜ entspricht, der sich aus dem bei der Aufwärtsfahrt entstandenen Schlupf S_{auf} und dem bei der Abwärtsfahrt entstandenen Schlupf S_{ab} zusammensetzt.

In Fig. 9 sind diese Zusammenhänge graphisch dargestellt. Der mit dem Bezugszeichen d_{t/auf} markierte Vektor repräsentiert die tatsächliche Aufwärts-Fahrdistanz d_{t/auf}, die bei der Lernfahrt in Aufwärtsrichtung durch die Aufzugskabine 3 oberhalb der erwähnten bestimmten Stelle zurückgelegt wird. Die bestimmte Stelle ist hier durch die Unterkante 14.1 der Haltestellenmarkierung 13.1 der untersten Haltestelle definiert, die mit Hilfe des an der Aufzugskabine 3 angebrachten Haltestellensensors 15 detektiert wird und - wie vorstehend beschrieben - auch zur Bestimmung des Null-Positionswerts des Positionserfassungssystems dient. Bei der im Bereich des Anfangs der Aufwärts-Lernfahrt stattfindenden Detektion dieser Haltestellenmarkierung 13.1 beginnt die Messung der bei der Aufwärts-Lernfahrt mittels Inkremental-Drehgeber erfassten Aufwärts-Fahrdistanz d_{e/auf}, die durch den Vektor mit dem Bezugszeichen d_{e/auf} repräsentiert wird. Der bei der Aufwärts-Lernfahrt auftretende negative Schlupf zwischen Treibscheibe 9 und Tragmittel 5 bewirkt eine Reduktion der für die tatsächliche Aufwärts-Fahrdistanz d_{l/auf} erforderlichen Drehbewegung der Treibscheibe, was eine Abweichung der mittels Inkremental-Drehgeber erfassten Aufwärts-Fahrdistanz d_{e/auf} gegenüber der tatsächlichen Aufwärts-Fahrdistanz d_{t/auf} zur Folge hat, welche Abweichung als Schlupf S_{auf} bezeichnet ist. Bei der anschliessenden Abwärts-Lernfahrt beginnt daher die Reduktion des erfassten Positionswerts, d. h., das Rückwärtszählen des Zählerstands des Positionserfassungssystems, bereits bei einem um den Schlupf S_{auf} gegenüber der tatsächlichen Fahrdistanz dₜ reduzierten Positionswert. Der bei der Abwärts-Lernfahrt auftretende positive Schlupf zwischen Treibscheibe 9 und Tragmittel 5 bewirkt eine Erhöhung der für die tatsächliche Abwärts-Fahrdistanz d_{t/ab} erforderlichen Drehbewegung der Treibscheibe 9, was eine Abweichung der mittels Inkremental-Drehgeber erfassten Abwärts-Fahrdistanz d_{e/ab} gegenüber der tatsächlichen Abwärts-Fahrdistanz d_{t/ab} zur Folge hat, welche Abweichung als Schlupf S_{ab} bezeichnet ist.

Wenn nun die Aufzugskabine 3 bei der Abwärts-Lernfart die bestimmte Stelle wieder erreicht hat, an der bei der Aufwärts-Lernfahrt die Messung der erfassten Aufwärts-Fahrdistanz d_{e/auf} mit dem Positionswert "0" begonnen hat, so wird der an der bestimmten Stelle erfasste Positionswert, bzw. der Zählerstand des Positionserfassungssystems, einen Wert erreicht haben, der um die als Gesamtschlupf Sₜₒₜ bezeichnete Summe der beiden Schlupfwerte S_{auf} und S_{ab} im negativen Bereich liegt und der Differenz aus der erfassten Abwärts-Fahrdistanz d_{e/ab} und der erfassten Aufwärts-Fahrdistanz d_{e/auf} entspricht.

Wie in Fig. 9 dargestellt, lässt sich aus diesen Erkenntnissen ein Lernfahrt-Schlupffaktor f_{S/L} herleiten, mit welchem die bei der Aufwärts-Lernfahrt erfassten und in der Aufzugsteuerung registrierten Haltestellenpositionswerte aller Haltestellen nach abgeschlossener Lernfahrt multipliziert, d. h. korrigiert werden. Die Herleitung dieses Lernfahrt-Schlupffaktors geht aus von der Erkenntnis, dass dieser Lernfahrt-Schlupffaktor f_{S/L} das Verhältnis zwischen der tatsächlichen Aufwärts-Fahrdistanz d_{t/auf} und der mittels Inkremental-Drehgeber erfassten Aufwärts-Fahrdistanz d_{e/auf} zu repräsentieren hat, was mit der Formel ${f}_{S / L} = \frac{{d}_{t / auf}}{{d}_{e / auf}}$
ausgedrückt wird. Unter der Annahme, dass der Schlupf bei der Aufwärtsfahrt gleich gross wie der Schlupf bei der Abwärtsfahrt ist, kann daraus der Lernfahrt-Schlupffaktor f_{S/L} wie folgt abgeleitet werden: ${f}_{S / L} = \frac{{d}_{t / auf}}{{d}_{e / auf}} = \frac{{d}_{e / auf} + {S}_{auf}}{{d}_{e / auf}} ⁢ { wobei S}_{auf} = \frac{{d}_{e / ab} - {d}_{e / auf}}{2}$ ${f}_{S / L} = \frac{{d}_{e / auf} + \frac{{d}_{e / ab} - {d}_{e / auf}}{2}}{{d}_{e / auf}} = \frac{2 ⁢ {d}_{e / auf} + {d}_{e / ab} - {d}_{e / auf}}{2 ⁢ {d}_{e / auf}}$ ${f}_{S / L} = \frac{{d}_{e / auf} + {d}_{e / ab}}{2 ⁢ {d}_{e / auf}}$
- f_{S/L}: = Lernfahrt-Schlupffaktor
- d_{t/auf}: = tatsächliche Aufwärts-Fahrdistanz
- d_{t/ab}: = tatsächliche Abwärts-Fahrdistanz
- d_{eauf}: = erfasste Aufwärts-Fahrdistanz
- d_{e/ab}: = erfasste Abwärts-Fahrdistanz
- S_{auf}: = Schlupf bei Aufwärtsfahrt
- S_{ab}: = Schlupf bei Abwärtsfahrt
- Sₜₒₜ: = totaler Schlupf

Damit wird es möglich, die Haltestellenpositionswerte der Haltestellen 7 mit grosser Genauigkeit mittels einer Lernfahrt zu ermitteln, obwohl der die Bewegung der Aufzugskabine erfassende Drehgeber über eine schlupfbehaftete Verbindung - über die Treibscheibe und die Tragmittel - mit der Bewegung der Aufzugskabine gekoppelt ist.

Fig. 10 zeigt eine Übersicht über die Schritte des vorstehend beschriebenen Verfahrens in Form eines Ablaufdiagramms. In diesem Ablaufdiagramm sind Übergänge zwischen Verfahrensschritten mit Voll-Linien und geschlossenen Pfeilen, und die Übertragung von Daten als Strichpunkt-Linien mit offenen Pfeilen dargestellt.
In Schritt 100 wird bei Inbetriebnahme der Aufzugsanlage eine Lernfahrt, vorzugsweise mit leerer Aufzugskabine, durchgeführt, wobei die Lernfahrt je eine Aufwärts-Lernfahrt und eine Abwärts-Lernfahrt über alle Haltestellen 7 umfasst. Bei der Aufwärts-Lernfahrt wird auf Grund der Signale des Drehgebers 12 kontinuierlich die momentane Position der Aufzugskabine 3 erfasst, und bei jeder Detektion einer Haltestellenmarkierung 13 durch den an der Aufzugskabine 3 angebrachten Haltestellensensor 15 wird jeweils die um die halbe Länge der Haltestellenmarkierung erhöhte momentan registrierte Position der Aufzugskabine der jeweiligen Haltestelle als Haltestellenpositionswert zugeordnet und in einem Tabellenspeicher 200 abgespeichert.
In Schritt 101 wird ein Lernfahrt-Schlupffaktor f_{S/L} ermittelt, der dazu dient, die den Haltestellen 7 bei der Lernfahrt zugeordneten, mit Schlupffehlern behafteten Haltestellenpositionswerte zu korrigieren.
In Schritt 102 werden die den Haltestellen bei der Lernfahrt zugeordneten und im Tabellenspeicher 200 abgespeicherten Haltestellenpositionswerte durch Multiplikation mit dem ermittelten Lernfahrt-Schlupffaktor f_{S/L} korrigiert.

Mit dem Bezugszeichen 200 ist ein Halbleiter-Tabellenspeicher der Aufzugsteuerung dargestellt, in welchem die bei der Lernfahrt jeder Haltestelle zugeordneten und mit dem Lernfahrt-Schlupffaktor f_{S/L} korrigierten Haltestellenpositionswerte abrufbar gespeichert werden.
In Schritt 110 wird im Normalbetrieb der Aufzugsanlage in der Aufzugsteuerung ein neuer Fahrauftrag mit einer neuen Zielhaltestelle registriert.
In Schritt 111 wird durch die Aufzugsteuerung die momentane Kabinenbelastung erfasst.
In Schritt 112 wird die tatsächliche Fahrdistanz für die Fahrt von der momentanen Position der Aufzugskabine bis zum Zielstockwerk auf der Basis der im Tabellenspeicher 200 abgespeicherten Haltestellenpositionswerte berechnet.
In Schritt 113 wird aus der berechneten tatsächlichen Fahrdistanz durch Multiplikation mit einem von der momentanen Kabinenbelastung und der Fahrrichtung abhängigen belastungsabhängigen Schlupffaktor f_{S/b} eine schlupfkorrigierte Fahrdistanz berechnet.
In Schritt 114 wird auf der Basis der berechneten schlupfkorrigierten Fahrdistanz ein Weg-Geschwindigkeits-Profil für die Fahrt der Aufzugskabine von der momentanen Aufzugskabinenposition bis zum Erreichen der Zielhaltestellenposition berechnet und aktiviert.
In Schritt 115 wird eine Fahrt der Aufzugskabine gestartet, wobei der Verlauf der Fahrgeschwindigkeit durch die Aufzugsteuerung entsprechend dem berechneten Weg-Geschwindigkeits-Profil gesteuert bzw. geregelt wird.
In Schritt 116 wird durch den an der Aufzugskabine angebrachten Haltestellensensor eine Haltestellenmarkierung detektiert und auf Grund der in der Aufzugsteuerung momentan registrierten Aufzugskabinenposition und der für die aktuelle Fahrt registrierten Zielhaltestelle entschieden, ob die der detektierten Haltestellenmarkierung zugeordnete Haltestelle eine Zwischenhaltestelle oder die Zielhaltestelle ist.
In Schritt 117 wird bei Detektion von Haltestellenmarkierungen von Zwischenhaltestellen auf der Basis der registrierten Haltestellenpositionswerte jeweils
   - die momentan in der Aufzugsteuerung registrierte Aufzugskabinenposition korrigiert,
   - die durch die Aufzugskabine bis zur Zielhaltestellenposition noch zurückzulegende Restdistanz neu berechnet und mit dem der momentanen Kabinenbelastung und der Fahrrichtung entsprechenden belastungsabhängiger Schlupffaktor f_{S/b} korrigiert, und
   - auf Grund dieser schlupfkorrigierten Restdistanz ein neues Weg-Geschwindigkeits-Profil für die Weiterfahrt der Aufzugskabine berechnet und aktiviert.
In Schritt 118 wird bei der Detektion der Haltestellenmarkierung der Zielhaltestelle
   - die momentan in der Aufzugsteuerung registrierte Aufzugskabinenposition korrigiert,
   - das Weg-Geschwindigkeits-Profil auf Grund der durch die Aufzugskabine bis zur Zielhaltestellenposition noch zurückzulegende Restdistanz neu berechnet und aktiviert, wobei der Berechnung als Restdistanz die halbe Länge, oder die dem belastungsabhängigen Schlupffaktor f_{S/b} korrigierte halbe Länge der Haltestellenmarkierung zu Grunde gelegt wird,
   - die Fahrgeschwindigkeit gemäss dem neu berechneten Weg-Geschwindigkeits-Profil bis zum Stillstand in der Zielhaltestellenposition heruntergeregelt.
In Schritt 119 wird durch die Aufzugskabine die Zielhaltestellenposition erreicht, und die Aufzugskabine wird arretiert bis zur Registrierung eines neuen Fahrauftrags durch Aufzugsteuerung.
In Schritt 120 wird nach dem Erreichen der Zielhaltestellenposition ein Istwert-Schlupffaktor ermittelt, indem
   - ein erster Wert für eine definierte Fahrdistanz zwischen der Starthaltestelle und der Zielhaltestelle auf Grund der Signale des Drehgebers ermittelt wird,
   - ein zweiter Wert für die definierte Fahrdistanz auf der Basis der registrierten Haltestellenpositionswerte der Starthaltestelle und der Zielhaltestelle ermittelt wird, und
   - der Istwert-Schlupffaktor als Quotient aus dem ersten und dem zweiten Wert berechnet wird.
In Schritt 121 wird der berechnete Istwert-Schlupffaktor unter Zuordnung zu einem von mehreren Kabinenbelastungsbereichen dynamisch in einem Tabellenspeicher abgespeichert, wobei zur Bestimmung dieser Zuordnung die bei der jeweiligen Fahrt der Aufzugskabine vorhandene Kabinenbelastung und vorzugsweise auch die Fahrrichtung durch die Aufzugssteuerung erfasst wird.

Mit dem Bezugszeichen 201 ist ein Halbleiter-Tabellenspeicher der Aufzugsteuerung dargestellt, der mehrere, jeweils einem Kabinenbelastungsbereich und einer Fahrrichtung zugeordnete Tabellenspalten umfasst, in welchen die im normalen Betrieb ermittelten, von der Kabinenbelastung und der Fahrrichtung abhängigen Istwert-Schlupffaktoren dynamisch, d. h., nach dem first in - first out - Prinzip, gespeichert werden.
In Schritt 130 wird periodisch für jede der Tabellenspalten des Tabellenspeichers 121 aus den in der jeweiligen Tabellenspalte gespeicherten Istwert-Schlupffaktoren ein Mittelwert berechnet und in entsprechenden Tabellenspalten eines weiteren Tabellenspeichers 202 als jeweils einem Kabinenbelastungsbereich und einer Fahrrichtung zugeordnete, momentan anwendbare belastungsabhängige Schlupffaktoren f_{S/b} abrufbar abgespeichert.

Mit dem Bezugszeichen 202 ist ein Halbleiter-Tabellenspeicher der Aufzugsteuerung dargestellt, der mehrere, jeweils einem Kabinenbelastungsbereich und einer Fahrrichtung zugeordnete Tabellenspalten umfasst, in welchen die in Schritt 130 berechneten, von der Kabinenbelastung und der Fahrrichtung abhängigen belastungsabhängigen Schlupffaktoren f_{S/b} abgespeichert und für die in Schritt 113 beschriebene Korrektur der berechneten tatsächlichen Fahrdistanz abrufbar sind.

## Patentansprüche

1. Verfahren zum Steuern einer Antriebsmaschine (8) einer Aufzugsanlage (1), wobei eine Aufzugskabine (3) durch die Antriebsmaschine (8) über eine Treibscheibe (9) und mindestens ein flexibles Tragmittel (5) entlang einer Fahrbahn bewegt und an Haltestellenpositionen (18) mehrerer Haltestellen (7) angehalten werden kann, wobei
durch eine Aufzugsteuerung (10) eine Bewegung der Aufzugskabine (3) auf Grund von Signalen eines mit einer Drehbewegung der Antriebsmaschine (8) bzw. der Treibscheibe (9) gekoppelten Drehgebers (12) erfasst wird,
vor Beginn einer Fahrt der Aufzugskabine (3) ein Bewegungsverlauf in Form eines Weg-Geschwindigkeits-Profils (20.1, 20.2, 20.6, 20.7) für eine Fahrt der Aufzugskabine (3) von einer momentanen Aufzugskabinenposition bis zu einer Zielhaltestellenposition berechnet wird,
bei der Berechnung des Weg-Geschwindigkeits-Profils (20.1, 20.2, 20.6, 20.7) ein zu erwartender Schlupf zwischen der Treibscheibe (9) und dem Tragmittel (5) einkalkuliert wird, und
während der Fahrt der Aufzugskabine (3) eine Drehbewegung der Antriebsmaschine (8) und damit der Treibscheibe (9) in Abhängigkeit vom berechneten Weg-Geschwindigkeits-Profil (20.1, 20.2, 20.6, 20.7) und von Signalen des Drehgebers (12) durch die Aufzugsteuerung (10) gesteuert wird.

2. Verfahren nach Anspruch 1,
**dadurch gekennzeichnet, dass**
vor Beginn einer Fahrt der Aufzugskabine (3) eine tatsächliche Fahrdistanz zwischen der momentanen Aufzugskabinenposition und einer Zielhaltestellenposition berechnet wird,
auf Grund der tatsächlichen Fahrdistanz und des zu erwartenden Schlupfs zwischen der Treibscheibe (9) und dem Tragmittel (5) eine schlupfkorrigierte Fahrdistanz berechnet wird, und
auf Grund der schlupfkorrigierten Fahrdistanz das Weg-Geschwindigkeits-Profil (20.1, 20.2, 20.6, 20.7) berechnet wird für eine Fahrt der Aufzugskabine (3) von der momentanen Aufzugskabinenposition bis zum Erreichen der Zielhaltestellenposition.

3. Verfahren nach Anspruch 1 oder 2,
**dadurch gekennzeichnet, dass**
die Haltestellenpositionen (18) durch Haltestellenmarkierungen (13) gekennzeichnet sind und die Haltestellenmarkierungen (13) durch mindestens einen an der Aufzugskabine (3) angebrachten Haltestellensensor (15) detektiert werden,
die Haltestellenmarkierungen (13) aller Haltestellen (7) - in Fahrrichtung der Aufzugskabine (3) gemessen - gleich lang und mindestens so lang ausgeführt werden, dass ein Anhalten der Aufzugskabine (3) innerhalb der halben Länge der Haltestellenmarkierungen (13) möglich ist, und
die Haltestellenmarkierungen (13) und der Haltestellensensor (15) so angeordnet werden, dass sich ein Kabinenboden (3.1) der Aufzugskabine (3) auf einem Niveau einer Haltestellenposition (18) befindet, wenn die Aufzugskabine (3) in Aufwärtsfahrt oder in Abwärtsfahrt nach einer Detektion eines Anfangs einer Haltestellenmarkierung (13) noch um die halbe Länge der Haltestellenmarkierung (13) weiter bewegt wird.

4. Verfahren nach einem der Ansprüche 1 bis 3,
**dadurch gekennzeichnet, dass**
während einer Fahrt der Aufzugskabine (3) die Antriebsmaschine (8) so gesteuert wird, dass die Aufzugskabine (3) entsprechend dem berechneten Weg-Geschwindigkeits-Profil (20.1, 20.2, 20.6, 20.7) von der momentanen Aufzugskabinenposition bis zum Erreichen einer Haltestellenmarkierung (13) einer Zwischenhaltestelle oder einer Zielhaltestelle bewegt wird, und
beim Erreichen einer solchen Haltestellenmarkierung (13) eine Korrektur einer momentan registrierten Aufzugskabinenposition und eine entsprechende Korrektur des Weg-Geschwindigkeits-Profils (20.1, 20.2, 20.6, 20.7) für eine durch die Aufzugskabine (3) bis zur Zielhaltestellenposition noch zurückzulegende Restdistanz stattfindet.

5. Verfahren nach einem der Ansprüche 2 bis 4,
**dadurch gekennzeichnet, dass**
zur Berechnung der schlupfkorrigierten Fahrdistanz unterschiedlich grosse Schlupffaktoren einkalkuliert werden, deren Grösse von einer bei der jeweiligen Fahrt der Aufzugskabine (3) vorhandenen Kabinenbelastung abhängig ist.

6. Verfahren nach einem der Ansprüche 1 bis 5,
**dadurch gekennzeichnet, dass**
bei Inbetriebnahme der Aufzugsanlage (1) eine Lernfahrt der Aufzugskabine (3) durchgeführt wird, um Haltestellenpositionswerte aller Haltestellen (7) zu ermitteln und zu registrieren, und
nach Beendigung der Lernfahrt ein Lernfahrt-Schlupffaktor ermittelt wird und die registrierten Haltestellenpositionswerte in Abhängigkeit vom ermittelten Lernfahrt-Schlupffaktor korrigiert werden.

7. Verfahren nach Anspruch 6,
**dadurch gekennzeichnet, dass**
die Lernfahrt ohne Kabinenbelastung oder mit einer Kabinenbelastung von weniger als 30% der Nennlast ausgeführt wird.

8. Verfahren nach Anspruch 6 oder 7,
**dadurch gekennzeichnet, dass**
die Aufzugskabine (3) bei der Lernfahrt zuerst eine Hinfahrt ausführt, bei welcher ein an der Aufzugskabine (3) angebrachter Haltestellensensor (15) zuerst eine Null-Position-Markierung und anschliessend die Haltestellenmarkierungen (13) aller Haltestellen (7) detektiert, und anschliessend eine Rückfahrt ausführt, bei welcher der Haltestellensensor wieder die Null-Position-Markierung erreicht und detektiert, wobei
auf der Hinfahrt bei Detektion von jeweils einer der Haltestellenmarkierungen (13) durch den Haltestellensensor (15) eine mit Hilfe des Drehgebers (12) erfasste Fahrdistanz von der Null-Position-Markierung bis zur Haltestellenmarkierung um die halbe Länge der Haltestellenmarkierung korrigiert und als Haltestellenpositionswert registriert wird.

9. Verfahren nach Anspruch 7 oder 8,
**dadurch gekennzeichnet, dass**
der Lernfahrt-Schlupffaktor ermittelt wird, indem
eine Fahrdistanz zwischen einer bestimmten Stelle im Bereich des Anfangs der Hinfahrt und einer Umkehrposition am Ende der Hinfahrt auf Grund der Signale des Drehgebers (12) erfasst wird,
eine Fahrdistanz zwischen der Umkehrposition am Ende der Hinfahrt und der bestimmten Stelle im Bereich des Anfangs der Hinfahrt auf Grund der Signale des Drehgebers (12) erfasst wird, und
nach beendeter Lernfahrt eine Differenz zwischen beiden erfassten Fahrdistanzen, welche Differenz den während der Hin- und Rückfahrt insgesamt aufgetretenen Schlupf repräsentiert, durch die bei der Hin- und Rückfahrt insgesamt erfasste Fahrdistanz dividiert wird.

10. Verfahren nach einem der Ansprüche 1-9,
**dadurch gekennzeichnet, dass**
bei Fahrten der Aufzugskabine (3) im normalen Betrieb der Aufzugsanlage (1) Istwert-Schlupffaktoren ermittelt werden, indem jeweils ein erster Wert für eine definierte Fahrdistanz zwischen einer Starthaltestelle und der Zielhaltestelle auf Grund der Signale des Drehgebers (12) ermittelt wird, ein zweiter Wert für die definierte Fahrdistanz auf der Basis der registrierten Haltestellenpositionswerte der Starthaltestelle und der Zielhaltestelle berechnet wird, und der Quotient aus dem ersten und dem zweiten Wert als Istwert-Schlupffaktor unter Zuordnung zu einem von mehreren Kabinenbelastungsbereichen dynamisch abgespeichert wird, wobei zur Bestimmung dieser Zuordnung die bei der jeweiligen Fahrt der Aufzugskabine (3) vorliegende Kabinenbelastung durch die Aufzugssteuerung (10) erfasst wird.

11. Verfahren nach Anspruch 10,
**dadurch gekennzeichnet, dass**
jeder der berechneten Istwert-Schlupffaktoren unter Zuordnung zu einem von mehreren Kabinenbelastungsbereichen oder sowohl zu einem von mehreren Kabinenbelastungsbereichen als auch zu einer der beiden Fahrrichtungen abgespeichert wird, wobei diese Zuordnung entsprechend der Kabinenbelastung bzw. der Fahrrichtung erfolgt, die bei der Fahrt der Aufzugskabine (3) vorgelegen hat, bei welcher der jeweilige Istwert-Schlupffaktor ermittelt wurde.

12. Verfahren nach Anspruch 10 oder 11,
**dadurch gekennzeichnet, dass**
die Aufzugsteuerung (10) einen Tabellenspeicher umfasst, bei dem jeweils eine Tabellenspalte einem von mehreren Kabinenbelastungsbereichen oder sowohl einem von mehreren Kabinenbelastungsbereichen als auch einer der beiden Fahrrichtungen zugeordnet ist, wobei die nach Fahrten der Aufzugskabine (3) berechneten Istwert-Schlupffaktoren dynamisch in jeweils derjenigen Tabellenspalte gespeichert werden, die dem Kabinenbelastungsbereich bzw. der Fahrrichtung zugeordnet ist, der die Kabinenbelastung bzw. die Fahrrichtung umfasst, die bei der jeweils abgeschlossenen Fahrt der Aufzugskabine (3) vorgelegen hat.

13. Verfahren nach Anspruch 12,
**dadurch gekennzeichnet, dass**
in den Tabellenspalten jeweils eine limitierte Anzahl von zuletzt berechneten, jeweils einer der Tabellenspalten zugeordneten Istwert-Schlupffaktoren dynamisch gespeichert werden, für jede der Tabellenspalten periodisch ein Mittelwert der darin gespeicherten Istwert-Schlupffaktoren berechnet wird und diese Mittelwerte als aktuelle, belastungsabhängige Schlupffaktoren für die Berechnung von Weg-Geschwindigkeits-Profilen (20.1, 20.2, 20.6, 20.7) für Bewegungen der Aufzugskabine (3) von jeweils einer momentanen Aufzugskabinenposition bis zum Erreichen einer Zielhaltestellenposition zur Verfügung gestellt werden.

14. Verfahren nach einem der Ansprüche 1-13,
**dadurch gekennzeichnet, dass**
während einer Fahrt der Aufzugskabine (3) in der Aufzugssteuerung (10) auf Grund der Signale des Drehgebers (12) laufend eine momentan registrierte Aufzugskabinenposition ermittelt wird, und
die Aufzugsteuerung (10) auf Grund der momentan registrierten Aufzugskabinenposition und des vorher für die Fahrt der Aufzugskabine (3) berechneten Weg-Geschwindigkeits-Profils die momentane Drehgeschwindigkeit der Antriebsmaschine (8) bzw. der Treibscheibe (9) steuert, wobei
bei Detektion einer Haltestellenmarkierung (13) einer zwischen einer Starthaltestelle und der Zielhaltestelle liegenden Zwischenhaltestelle (7) eine Korrektur der momentan registrierten Aufzugskabinenposition auf der Basis des dieser Haltestellenmarkierung (13) bei der Lernfahrt zugeordneten Haltestellenpositionswertes durchgeführt wird.

15. Verfahren nach Anspruch 14
**dadurch gekennzeichnet, dass**
nach der Korrektur der momentan registrierten Aufzugskabinenposition die Fahrdistanz zwischen der momentan registrierten Aufzugskabinenposition und der Zielhaltestellenposition neu berechnet und mit dem aktuellen belastungsabhängigen Schlupffaktor korrigiert wird, und
auf Grund der neu berechneten und mit dem aktuellen belastungsabhängigen Schlupffaktor korrigierten Fahrdistanz ein neues Weg-Geschwindigkeits-Profil für die Fahrt der Aufzugskabine von der momentan registrierte Aufzugskabinenposition bis zur Zielhaltestellenposition berechnet wird.

16. Einrichtung zur Durchführung des Verfahrens gemäss Anspruch 1 zum Steuern einer Antriebsmaschine (8) einer Aufzugsanlage (1), wobei die Aufzugsanlage (1) wenigstens die folgenden Komponenten umfasst:
eine durch die Antriebsmaschine (8) über eine Treibscheibe (9) und mindestens ein flexibles Tragmittel (5) entlang einer Fahrbahn bewegbare und an Haltestellenpositionen (18) mehrerer Haltestellen (7) anhaltbare Aufzugskabine (3), und
einen mit einer Drehbewegung der Antriebsmaschine (8) bzw. der Treibscheibe (9) gekoppelten Drehgeber (12) zum Erfassen einer Bewegung der Aufzugskabine (3),
eine Aufzugsteuerung (10), mit einem Prozessor oder mehreren Prozessoren, die der Realisierung folgender Prozesse dienen:
Berechnen eines Bewegungsverlaufs der Aufzugskabine (3) in Form eines Weg-Geschwindigkeits-Profils (20.1, 20.2, 20.6, 20.7) für eine Fahrt der Aufzugskabine (3) von einer momentanen Aufzugskabinenposition bis zu einer Zielhaltestellenposition, wobei bei der Berechnung des Weg-Geschwindigkeits-Profils (20.1, 20.2, 20.6, 20.7) ein zu erwartender Schlupf zwischen der Treibscheibe (9) und dem Tragmittel (5) einkalkuliert wird, und
Steuern einer Drehbewegung der Antriebsmaschine (8) und damit der Treibscheibe (9) während der Fahrt der Aufzugskabine (3) in Abhängigkeit vom berechneten Weg-Geschwindigkeits-Profil (20.1, 20.2, 20.6, 20.7) und von Signalen des Drehgebers (12).

## Claims

1. Method of controlling a drive motor (8) of a lift installation (1), wherein a lift cage (3) can be moved along a travel path by the drive motor (8) by way of a drive pulley (9) and at least one flexible support means (5) and stopped at stopping point positions (18) of a plurality of stopping points (7), wherein a movement of the lift cage (3) is detected by a lift control (10) on the basis of signals of a rotary encoder (12) coupled with a rotational movement of the drive motor (8) or the drive pulley (9), before the start of travel of the lift cage (3) a movement course in the form of a travel/speed profile (20.1, 20.2, 20.6, 20.7) for travel of the lift cage (3) from a instantaneous lift cage position to a destination stopping point position is calculated, and anticipated slip between the drive pulley (9) and the support means (5) is included in the calculation of the travel/speed profile (20.1, 20.2, 20.6, 20.7) and during travel of the lift cage (3) a rotational movement of the drive motor (8) and thus of the drive pulley (9) is controlled by the lift control (10) in dependence on the calculated travel/speed profile (20.1, 20.2, 20.6, 20.7) and on signals of the rotary encoder (12).

2. Method according to claim 1, **characterised in that** before the start of travel of the lift cage (3) an actual travel distance between the instantaneous lift cage position and a destination stopping point position is calculated, a slip-corrected travel distance is calculated on the basis of the actual travel distance and the anticipated slip between the drive pulley (9) and the support means (5) and on the basis of the slip-corrected travel distance the travel/speed profile (20.1, 20.2, 20.6, 20.7) is calculated for travel of the lift cage (3) from the instantaneous lift cage position until reaching the destination stopping point position.

3. Method according to claim 1 or 2, **characterised in that** the stopping point positions (18) are **characterised by** stopping point markings (13) and the stopping point markings are detected by at least one stopping point sensor (15) mounted on the lift cage (3), the stopping point markings (13) of all stopping points (7) as measured in travel direction of the lift cage (3) are of equal length and are formed to be at least as long as stopping of the lift cage (3) within half the length of the stopping point markings (13) is possible and the stopping point markings (13) and the stopping point sensor (15) are so arranged that a cage floor (3.1) of the lift cage (3) is disposed at a level of a stopping point position (18) when the lift cage (3) in travel in upward or downward direction is moved on, after detection of a start of a stopping point marking (13), by half the length of the stopping point marking (13).

4. Method according to any one of claims 1 to 3, **characterised in that** during travel of the lift cage (3) the drive motor (8) is so controlled that the lift cage (3) is moved in correspondence with the calculated travel/speed profile (20.1, 20.2, 20.6, 20.7) from the instantaneous lift cage position until reaching a stopping point marking (13) of an intermediate stopping point or a destination stopping point and on reaching such a stopping point marking (13) a correction of an instantaneously registered lift cage position and a corresponding correction of the travel/speed profile (20.1, 20.2, 20.6, 20.7) for a residual distance still to be covered by the lift cage (3) until the destination stopping point position is carried out.

5. Method according to any one of claims 2 to 4, **characterised in that** slip factors of different size, the magnitude of which is dependent on a cage loading present in the respective travel of the lift cage (3), are included in the calculation of the slip-corrected travel distance.

6. Method according to any one of claims 1 to 5, **characterised in that** when the lift installation (1) is placed in operation a learning travel of the lift cage (3) is carried out in order to ascertain and register stopping point position values of all stopping points (7) and after the conclusion of the learning travel a learning travel slip factor is ascertained and the registered stopping point position values are corrected in dependence on the ascertained learning travel slip factor.

7. Method according to claim 6, **characterised in that** the learning travel is carried out without cage loading or with a cage loading of less than 30% of the rated load.

8. Method according to claim 6 or 7, **characterised in that** for the learning travel the lift cage (3) initially executes an outward journey in which a stopping point sensor (15) mounted on the lift cage (3) initially detects a zero position marking and subsequently the stopping point markings (13) of all stopping points (7) and subsequently executes a return journey in which the stopping point sensor again reaches and detects the zero position marking, wherein on the outward journey in the case of detection of each one of the stopping point markings (13) by the stopping point sensor (15) a travel distance detected with the help of the rotary encoder (12) from the zero position marking to the stopping point marking is corrected by half the length of the stopping point marking and registered as stopping point position value.

9. Method according to claim 7 or 8, **characterised in that** learning travel slip factor is ascertained **in that** a travel distance between a defined point in the region of the start of the outward journey and a reversal point at the end of the outward journey is detected on the basis of the signals of the rotary encoder (12), a travel distance between the reversal position at the end of the outward journey and the defined point in the region of the start of the outward journey is detected on the basis of the signals of the rotary encoder (12) and after the learning travel is concluded a difference between the two detected travel distances, which difference represents the total slip occurring during the outward and return journeys, is divided by the total travel distance detected in the outward and return journeys.

10. Method according to any one of claims 1 to 9, **characterised in that** in the case of journeys of the lift cage (3) in normal operation of the lift installation (1) actual value slip factors are ascertained **in that** on each occasion a first value for a defined travel distance between a start stopping point and the destination stopping point is ascertained on the basis of the signals of the rotary transmitter (12), a second value for the defined travel distance is calculated on the basis of the registered stopping point position values of the start stopping point and the destination stopping point, and the quotient of the first and second values is dynamically stored as actual value slip factor in association with one of a plurality of cage loading ranges, wherein for determination of this association the cage loading present in the respective journey of the lift cage (3) is detected by the lift control (10).

11. Method according to claim 10, **characterised in that** each of the calculated actual value slip factors is stored in association with one of a plurality of cage loading ranges or not only with one of several cage loading ranges, but also with one of the two travel directions, wherein this association is carried out in correspondence with the cage loading or the travel direction present during the journey of the lift cage (3) in which the respective actual value slip factor was ascertained.

12. Method according to claim 10 or 11, **characterised in that** the lift control (10) comprises a table memory in which a respective table column is associated with each of the plurality of cage loading ranges or not only each of a plurality of cage loading ranges, but also one of the two travel directions, wherein the actual value slip factors calculated after journeys of the lift cage 3 are dynamically stored **in that** respective one of the table columns which is associated with the cage loading range or the travel direction comprising the cage loading or travel region present in the respectively concluded journey of the lift cage (3).

13. Method according to claim 12, **characterised in that** a limited number of last calculated actual value slip factors associated with a respective one of the table columns is dynamically stored in a respective table column, for each of the table columns a mean value of the actual value slip factors stored therein is periodically calculated and this mean value is made available as current load-dependent slip factors for calculation of travel/speed profiles (20.1, 20.2, 206. 20.7) for movement of the lift cage (3) from a respective instantaneous lift cage position until reaching a destination stopping point position.

14. Method according to any one of claims 1 to 13, **characterised in that** during travel of the lift cage (3) an instantaneously registered lift cage position is continuously ascertained in the lift control (10) on the basis of the signals of the rotary encoder (12) and the lift control (10) controls the instantaneous rotational speed of the drive motor (8) or the drive pulley (9) on the basis of the instantaneously registered lift cage position and the travel/speed profile previously calculated for the travel of the lift cage (3), wherein on detection of a stopping point marking (13) of an intermediate stopping point (7) lying between a start stopping point and the destination stopping point a correction of the instantaneously registered lift cage position is undertaken on the basis of the stopping point position value associated with this stopping point marking (13) in the learning travel.

15. Method according to claim 14, **characterised in that** after correction of the instantaneously registered lift cage position the travel distance between the instantaneously registered lift cage position and the destination stopping point position is recalculated and corrected by the current load-dependent slip factor and a new travel/speed profile for travel of the lift cage from the instantaneously registered lift cage position to the destination stopping point position is calculated on the basis of the recalculated travel distance corrected by the current load-dependent slip factor.

16. Equipment for performance of the method according to claim 1 for controlling a drive motor (8) of a lift installation (1), wherein the lift installation (1) comprises at least the following components:
a lift cage (3) movable along a travel path by the drive motor (8) by way of a drive pulley (9) and at least one flexible support means (5) and stoppable at stopping point positions (18) of a plurality of stopping points (7),
a rotary encoder (12), which is coupled with a rotational movement of the drive motor (8) or the drive pulley (9), for detecting a movement of the lift cage (3) and
a lift control (10) with a processor or a plurality of processors, which serves or serve for realisation of the following processes:
calculation of a movement plot of the lift cage (3) in the form of a travel/speed profile (20.1, 20.2, 20.6, 20.7) for travel of the lift cage (3) from an instantaneous lift cage position to a destination stopping point position, wherein an anticipated slip between the drive pulley (9) and the support means (5) is included in the calculation of the travel/speed profile (20.1, 20.2, 20.6, 20.7) and
controlling a rotational movement of the drive motor (8) and thus of the drive pulley (9) during the travel of the lift cage (3) in dependence on the calculated travel/speed profile (20.1, 20.2, 20.6, 20.7) and on signals of the rotary encoder (12).

## Revendications

1. Procédé pour commander une machine d'entraînement (8) d'une installation d'ascenseur (1), étant précisé qu'une cabine d'ascenseur (3) peut être déplacée par ladite machine d'entraînement (8), par l'intermédiaire d'une poulie motrice (9) et d'au moins un moyen porteur flexible (5), le long d'une glissière et peut être arrêtée au niveau de positions d'arrêt (18) de plusieurs arrêts (7), étant précisé
que grâce à une commande d'ascenseur (10), un déplacement de la cabine (3) peut être détecté sur la base de signaux d'un capteur de rotation (12) couplé à un mouvement rotatif de la machine d'entraînement (8) et de la poulie motrice (9),
qu'avant le début d'un trajet de la cabine (3), une courbe de déplacement sous la forme d'un profil distance-vitesse (20.1, 20.2, 20.6, 20.7) est calculée pour un trajet de la cabine (3) d'une position de cabine momentanée jusqu'à une position d'arrêt de destination,
que lors du calcul du profil distance-vitesse (20.1, 20.2, 20.6, 20.7), un patinage à prévoir entre la poulie motrice (9) et le moyen porteur (5) est intégré au calcul, et
que pendant le trajet de la cabine (3), un mouvement rotatif de la machine d'entraînement (8), et donc de la poulie motrice (9), est commandé par la commande d'ascenseur (10) en fonction du profl distance-vitesse (20.1, 20.2, 20.6, 20.7) calculé et de signaux du capteur de rotation (12).

2. Procédé selon la revendication 1, **caractérisé**
**en ce qu'**avant le début d'un trajet de la cabine d'ascenseur (3), une distance réelle entre la position de cabine momentanée et une position d'arrêt de destination est calculée,
**en ce que** sur la base de la distance réelle et du patinage à prévoir entre la poulie motrice (9) et le moyen porteur (5), une distance à correction de patinage est calculée, et
**en ce que** sur la base de la distance à correction de patinage, le profl distance-vitesse (20.1, 20.2, 20.6, 20.7) est calculé pour un trajet de la cabine (3) de la position de cabine momentanée jusqu'à la position d'arrêt de destination.

3. Procédé selon la revendication 1 ou 2, **caractérisé en ce que**
les positions d'arrêt (18) sont identifiées par des repères d'arrêt (13), et ces repères d'arrêt (13) sont détectés par au moins un capteur d'arrêt (15) installé sur la cabine d'ascenseur (3),
les repères (13) de tous les arrêts (7) ont la même longueur- mesurée dans le sens de circulation de la cabine (3) - et sont au moins suffisamment longs pour qu'un arrêt de la cabine (3) soit possible à l'intérieur de la moitié de la longueur des repères (13), et
les repères (13) et le capteur d'arrêt (15) sont disposés de telle sorte qu'un plancher (3.1) de la cabine (3) se trouve au même niveau qu'une position d'arrêt (18) quand la cabine (3) poursuit sa course, montante ou descendante, sur la moitié de la longueur du repère (13) après la détection d'un début d'un repère (13).

4. Procédé selon l'une des revendications 1 à 3, **caractérisé en ce que**
pendant un trajet de la cabine d'ascenseur (3), la machine d'entraînement (8) est commandée de telle sorte que ladite cabine (3) soit déplacée suivant le profil distance-vitesse (20.1, 20.2, 20.6, 20.7) calculé, de la position de cabine momentanée jusqu'à un repère (13) d'un arrêt intermédiaire ou d'un arrêt de destination, et
quand un tel repère d'arrêt (13) est atteint, une correction d'une position de cabine enregistrée momentanément et une correction correspondante du profil distance-vitesse (20.1, 20.2, 20.6, 20.7) ont lieu pour une distance restante qui doit encore être parcourue par la cabine (3) jusqu'à la position d'arrêt de destination.

5. Procédé selon l'une des revendications 2 à 4, **caractérisé en ce que** pour calculer la distance à correction de patinage, le calcul intègre des facteurs de patinage de valeurs différentes, dont les valeurs dépendent d'une charge de cabine présente pendant chaque trajet de la cabine d'ascenseur (3).

6. Procédé selon l'une des revendications 1 à 5, **caractérisé en ce que**
lors de la mise en service de l'installation d'ascenseur (1), un trajet d'apprentissage de la cabine (3) est effectué pour déterminer et enregistrer les valeurs de position de tous les arrêts (7), et
après achèvement du trajet d'apprentissage, un facteur de patinage de trajet d'apprentissage est déterminé et les valeurs de position d'arrêt enregistrées sont corrigées en fonction du facteur de patinage de trajet d'apprentissage déterminé.

7. Procédé selon la revendication 6, **caractérisé en ce que** le trajet d'apprentissage est exécuté sans charge de cabine ou avec une charge de cabine qui représente moins de 30 % de la charge nominale.

8. Procédé selon la revendication 6 ou 7, **caractérisé en ce que**
la cabine d'ascenseur (3), lors du trajet d'apprentissage, exécute tout d'abord un aller lors duquel un capteur d'arrêt (15) installé sur la cabine (3) détecte tout d'abord un repère de position zéro, puis les repères (13) de tous les arrêts (7), et exécute ensuite un retour lors duquel le capteur d'arrêt atteint et détecte à nouveau le repère de position zéro, étant précisé
qu'à l'aller, lors de la détection de l'un des repères d'arrêt (13) par le capteur d'arrêt (15), une distance détectée à l'aide du capteur de rotation (12) entre le repère de position zéro et le marquage d'arrêt est corrigée de la moitié de la longueur du repère d'arrêt et est enregistrée comme valeur de position d'arrêt.

9. Procédé selon la revendication 7 ou 8, **caractérisé en ce que** le facteur de patinage de trajet d'apprentissage est déterminé grâce au fait
qu'une distance entre un endroit défini situé dans la zone du début de l'aller et une position d'inversion située à la fin de l'aller est détectée sur la base des signaux du capteur de rotation (12),
qu'une distance entre la position d'inversion située à la fin de l'aller et l'endroit défini situé dans la zone du début de l'aller est détectée sur la base des signaux du capteur de rotation (12), et
qu'une fois le trajet d'apprentissage terminé, une différence entre les deux distances détectées, laquelle différence représente le patinage qui apparaît dans l'ensemble pendant l'aller-retour, est divisée par la distance détectée dans l'ensemble lors de l'aller-retour.

10. Procédé selon l'une des revendications 1 à 9, **caractérisé en ce que** lors de trajets de la cabine d'ascenseur (3) pendant le fonctionnement normal de l'installation d'ascenseur (1), des facteurs de patinage à valeur réelle sont déterminés grâce au fait qu'une première valeur est déterminée pour une distance définie entre un arrêt de départ et l'arrêt de destination, sur la base des signaux du capteur de rotation (12), qu'une seconde valeur est calculée pour la distance définie, sur la base des valeurs de position d'arrêt enregistrées de l'arrêt de départ et de l'arrêt de destination, et que le quotient des première et seconde valeurs est stocké de manière dynamique comme facteur de patinage à valeur réelle, en étant affecté à une zone de charge de cabine parmi plusieurs zones de charge de cabine, étant précisé que pour définir cette affectation, la charge de cabine présente lors du trajet de la cabine (3) est détectée par la commande d'ascenseur (10).

11. Procédé selon la revendication 10, **caractérisé en ce que** chacun des facteurs de patinage à valeur réelle calculés est stocké pour une zone de charge de cabine parmi d'autres ou à la fois pour une zone de charge de cabine parmi d'autres et pour l'un des deux sens de circulation, étant précisé que cette affectation se fait suivant la charge de cabine ou le sens de circulation existant lors du trajet de la cabine d'ascenseur (3) lors duquel a été déterminé le facteur de patinage à valeur réelle.

12. Procédé selon la revendication 10 ou 11, **caractérisé en ce que** la commande d'ascenseur (10) comprend une mémoire sous forme de tableau dans laquelle chaque colonne de tableau est affectée à une zone de charge de cabine parmi d'autres, ou à la fois à une zone de charge de cabine parmi d'autres et à l'un des deux sens de circulation, étant précisé que les facteurs de patinage à valeur réelle calculés après les trajets de la cabine d'ascenseur (3) sont stockés de manière dynamique dans la colonne de tableau affectée à la zone de charge de cabine ou au sens de circulation qui comprend la charge de cabine ou le sens de circulation existant lors du trajet terminé de la cabine (3).

13. Procédé selon la revendication 12, **caractérisé en ce que** dans les colonnes du tableau est stocké de manière dynamique un nombre limité de facteurs de patinage à valeur réelle calculés en dernier et affectés à l'une des colonnes du tableau, pour chacune des colonnes du tableau est calculée périodiquement une valeur moyenne des facteurs de patinage à valeur réelle stockés, et ces valeurs moyennes sont fournies comme facteurs de patinage actuels, dépendants de la charge, pour le calcul de profils distance-vitesse (20.1, 20.2, 20.6, 20.7) pour les déplacements de la cabine d'ascenseur (3) d'une position de cabine momentanée jusqu'à une position d'arrêt de destination.

14. Procédé selon l'une des revendications 1 à 13, **caractérisé en ce que**
pendant un trajet de la cabine d'ascenseur (3), une position de cabine enregistrée momentanément est déterminée de manière continue dans la commande d'ascenseur (10) sur la base des signaux du capteur de rotation (12), et
la commande d'ascenseur (10) commande, sur la base de la position de cabine enregistrée momentanément et du profil distance-vitesse calculé précédemment pour le trajet de la cabine (3), la vitesse de rotation momentanée de la machine d'entraînement (8) ou de la poulie motrice (9), étant précisé
que lors de la détection d'un repère d'arrêt (13) d'un arrêt intermédiaire (7) situé entre un arrêt de départ et l'arrêt de destination, une correction de la position de cabine enregistrée momentanément est effectuée sur la base de la valeur de position d'arrêt affectée à ce repère d'arrêt (13) lors du trajet d'apprentissage.

15. Procédé selon la revendication 14, **caractérisé en ce que**,
après la correction de la position de cabine d'ascenseur enregistrée momentanément, ladite distance entre la position de cabine enregistrée momentanément et la position d'arrêt de destination est recalculée et est corrigée avec le facteur de patinage actuel dépendant de la charge, et
sur la base de la distance recalculée et corrigée avec le facteur de patinage actuel dépendant de la charge, un nouveau profil distance-vitesse est calculé pour le trajet de la cabine de la position de cabine enregistrée momentanément jusqu'à la position d'arrêt de destination.

16. Dispositif pour la mise en oeuvre du procédé selon la revendication 1 pour commander une machine d'entraînement (8) d'une installation d'ascenseur (1), étant précisé que l'installation d'ascenseur (1) comprend au moins les composants suivants :
une cabine d'ascenseur (3) qui est apte à être déplacée par l'intermédiaire d'une poulie motrice (9) et d'au moins un moyen porteur flexible (5) le long d'une glissière et à être arrêtée au niveau de positions d'arrêt (18) de plusieurs arrêts (7), et
un capteur de rotation (12) qui est couplé avec un mouvement rotatif de la machine d'entraînement (8) ou de la poulie motrice (9), pour détecter un déplacement de la cabine d'ascenseur (3),
une commande d'ascenseur (10), avec un processeur ou plusieurs processeurs qui servent à la réalisation des opérations suivantes :
calcul d'une courbe de déplacement de la cabine (3) sous la forme d'un profil distance-vitesse (20.1, 20.2, 20.6, 20.7) pour un trajet de la cabine (3) d'une position de cabine momentanée jusqu'à une position d'arrêt de destination, étant précisé que lors du calcul du profil distance-vitesse (20.1, 20.2, 20.6, 20.7), un patinage à prévoir entre la poulie motrice (9) et le moyen porteur (5) est intégré au calcul, et
commande d'un mouvement rotatif de la machine d'entraînement (8), et donc de la poulie motrice (9), pendant le trajet de la cabine (3) en fonction du profil distance-vitesse (20.1, 20.2, 20.6, 20.7) calculé et de signaux du capteur de rotation (12).
